# EUROPÄISCHE PATENTSCHRIFT

(11) **EP 0 932 850 B1**
(45) Veröffentlichungstag und Bekanntmachung des Hinweises auf die Patenterteilung: **24.07.2002**
(21) Anmeldenummer: 97947694.2
(22) Anmeldetag: 16.10.1997
(51) Int. Cl.: G03G 13/01, G03G 15/01

(54) **VERFAHREN ZUM MEHRFARBIGEN ELEKTROFOTOGRAFISCHEN DRUCKEN MIT TONERN ZWEIER POLARITÄTEN**
MULTICOLOR ELECTROPHOTOGRAPHIC PRINTING DEVICE WITH BIPOLAR TONER
PROCEDE D'IMPRESSION ELECTROPHOTOGRAPHIQUE MULTICOLORE AVEC TONER BIPOLAIRE

(30) Priorität: 17.10.1996 DE 19642892
(43) Veröffentlichungstag der Anmeldung: 04.08.1999
(73) Patentinhaber: Océ Printing Systems GmbH, 85586 Poing (DE)
(72) Erfinder: MAESS, Volkhard, D-85435 Erding (DE); SCHLEUSENER, Martin, D-85604 Zorneding (DE)
(74) Vertreter: Schaumburg, Thoenes & Thurn
(86) Internationale Anmeldenummer: DE9702413
(87) Internationale Veröffentlichungsnummer: WO9818050

(56) Entgegenhaltungen:
- EP-A- 0 405 991
- EP-A- 0 606 141
- US-A- 4 078 929
- US-A- 4 515 462
- US-A- 5 155 541

## Beschreibung

Die Erfindung betrifft ein Verfahren zum elektrofotografischen Drucken eines Druckbildes mit mehreren Farben auf einen Bildträger.

Aus der US-Patentschrift 4,078,929 ist ein Verfahren zum elektrofotografischen Drucken mit zwei Farben bekannt. Dieses Verfahren trägt auch den Namen "Tri-Level-Verfahren". Bei diesem Verfahren enthält ein Druckbild mindestens ein erstes Bildelement einer ersten Farbe und mindestens ein drittes Bildelement einer dritten Farbe. Ein zweites Bildelement des Druckbildes hat eine Hintergrundfarbe des Bildträgers, so daß keine Tonerteilchen aufzubringen sind.

Das erste Bildelement wird einem ersten Flächenelement einer Fotoleiterschicht zugeordnet. Die Fotoleiterschicht und eine ein vorgegebenes Bezugspotential führende Elektrodenschicht sind in einem lichtempfindlichen Schichtsystem enthalten. Das Bezugspotential ist üblicherweise das Nullpotential. Ebenso wird das zweite Bildelement einem zweiten Flächenelement und das dritte Bildelement einem dritten Flächenelement der Fotoleiterschicht zugeordnet. Nachteilig beim Tri-Level-Verfahren ist, daß nur Tonerteilchen zweier Farben in einem Druckbild abgelagert werden können. Eine Farbmischung mit Hilfe dreier Grundfarben ist demzufolge ohne Wiederholen des Verfahrens ausgeschlossen. Zur Farbmischung sind mehrere Druckvorgänge möglich, wobei ein Druckvorgang die Schritte Aufladen, bildmäßiges Belichten und Entwickeln enthält.

Aus der europäischen Offenlegungsschrift EP 0 606 141 A2 ist ein Drucker bekannt, der zum elektrofotografischen Drucken eines Druckbildes mit mehreren Farben verwendet werden kann. Bei einem Drucker nach der genannten europäischen Offenlegungsschrift wird ein Schichtsystem verwendet das aus vier Schichten besteht. Um dieses Schichtsystem zu fertigen, ist ein erhöhter Aufwand notwendig, da anstelle von zwei Schichten vier Schichten übereinander anzuordnen sind.

Weiterhin müssen zwei im Schichtsystem enthaltene lichtempfindliche Schichten mit zwei Lichtstrahlen belichtet werden die jeweils unterschiedliche Wellenlängen haben. In einer ersten Variante des Druckers nach der genannten europäischen Offenlegungsschrift wird der Fotoleiter zweimal an einer Belichtungsstation zum bildmäßigen Belichten vorbeigeführt. Dadurch verringert sich die Druckgeschwindigkeit auf die Hälfte. In beiden Durchläufen muß eine Belichtungsstation zwei verschiedene Lichtstrahlen bereitstellen. Der Aufwand für die Belichtung verdoppelt sich deshalb z.B. hinsichtlich des Erzeugens der Belichtungssignale und hinsichtlich der Anforderungen an das optische System bezüglich der Abbildungsfehler.

In einer zweiten Variante der genannten europäischen Offenlegungsschrift wird in einem Durchlauf das lichtempfindliche Schichtsystem an zwei Belichtungsstellen vorbeigeführt. An jeder dieser Belichtungsstellen müssen aber immer noch zwei Belichtungsstrahlen bereitgestellt werden. Die Anforderungen an die Abbildungsgenauigkeit des verwendeten optischen Systems erhöhen sich bei der zweiten Variante weiter. So werden zu den unterschiedlichen Wellenlängen der beiden Belichtungsstrahlen für die erste Belichtungsstation TE-Lichtwellen (transversal-elektromagnetisch) verwendet und in der zweiten Belichtungsstation TM-Lichtwellen (transversal-magnetisch).

Aus der US 5,155,541 ist ein Druckverfahren bekannt, bei dem Belichtungs- und Entrickbungstechniken der Farbfotografie und des Tri-Level -Verfahren für den Druck mindestens dreier Farben Kombiniert worden sind.

Aufgabe der Erfindung ist es, ein Verfahren zum elektrofotografischen Drucken eines Druckbildes mit mindestens drei Farben anzugeben, das einen Druck mit hoher Druckqualität gestattet, und das auf einem einfach aufgebauten Drucker durchgeführt werden kann.

Diese Aufgabe wird durch ein Verfahren mit den Merkmalen des Patentanspruchs 1 gelöst. Gegenüber dem bekannten Verfahren aus der oben genannten Offenlegungsschrift EP 0 606 141 A2 sind bei der Erfindung im Druckbild Bildelemente mit mindestens drei verschiedenen Farben der in den Entwicklungsschritten aufgebrachten Farbpartikel enthalten. Trotz Verzichts auf subtraktive Farbmischung in einem Druckvorgang beim Verfahren nach der Erfindung kann additive Farbmischung durch nebeneinander angeordnete Farbpartikel erzeugt werden. Durch das Verfahren nach der Erfindung ist lediglich ein bildmäßiger Belichtungsschritt mit einer einzigen Lichtfrequenz und Licht einer Polarisationsart erforderlich, so daß eine einfache bildmäßige Belichtung durchgeführt wird. Das lichtempfindliche Schichtsystem kann beim Verfahren nach der Erfindung einfach aufgebaut sein. Gegenüber dem Dokument EP 0 606 141 A2 können beim Druck mindestens dreier Farben eine Fotoleiterschicht und eine Zwischenschicht eingespart werden. Eine subtraktive Farbmischung kann erfolgen, indem auf das Druckbild in einem folgenden Druckvorgang ein weiteres Druckbild möglichst passergenau aufgedruckt wird. Dabei wird das weitere Druckbild auf dem selben Fotoleiter nach Entfernen des ersten Druckbilds oder auf einem weiteren Fotoleiter erzeugt.

Die Erfindung geht von der Erkenntnis aus, daß die Druckqualität bei einem mehrfachen Belichten zum Druck eines Druckbildes sinkt, da durch unvermeidbare Abbildungsfehler und eine mit Toleranzen behaftete Positionierung des Schichtsystems nicht gewährleistet werden kann, daß beide Belichtungsschritte zu einer lagegenauen Positionierung der Bildelemente des Druckbildes führen. Deshalb wird bei der Erfindung nur ein bildmäßiger Belichtungsschritt durchgeführt. Außerdem werden bei der Erfindung Abbildungsfehler dadurch minimiert, daß das verwendete lichtempfindliche Schichtsystem lediglich eine ein vorgegebenes Bezugspotential führende Elektrodenschicht und eine Fotoleiterschicht enthält, die z.B. großflächig mechanisch und elektrisch verbunden sind.

Bei der Erfindung wird nach dem Aufbringen von geladenen Farbpartikeln der jeweiligen Farbe auf mindestens eines der Flächenelemente das Potential auf diesem Flächenelement betragsmäßig erhöht. Die Lichtquelle mit der gleichmäßigen Lichtverteilung muß so nur eine geringere Lichtenergie ausstrahlen, da die Potentiale nur um einen geringeren Betrag abgesenkt werden müssen. Dadurch läßt sich der durch das Anfangspotential vorgegebene Kontrastbereich gut ausnutzen.

In einem ersten Ausführungsbeispiel der Erfindung enthält das Druckbild mindestens ein erstes Bildelement einer ersten Farbe, mindestens ein zweites Bildelement mit der Farbe des Trägers, mindestens ein drittes Bildelement einer dritten Farbe und mindestens ein viertes Bildelement einer vierten Farbe. Somit ist auch eine additive Farbmischung mit drei Farben insbesondere auch dann möglich, wenn ein weißer Träger verwendet wird. Auf das zweite 3ildelement kann in dem seltenen Fall verzichtet werden, in dem alle Bildelemente des Druckbildes mit Farbpartikeln bedeckt werden. In diesem Fall entfallen alle das zweite Bildelement bzw. ein zweites Flächenelement betreffende Maßnahmen, die im folgenden genannt sind.

Dem ersten Bildelement ist ein erstes Flächenelement, dem zweiten Bildelement ein zweites Flächenelement, dem dritten Bildelement ein drittes Flächenelement und dem vierten Bildelement ein viertes Flächenelement der Fotoleiterschicht zugeordnet. Da die Flächenelemente zu Bildelementen verschiedener Farben bei der Erfindung jeweils nur einmal belichtet werden und somit z.B. das oben genannte Neupositionieren für ein zweites Belichten entfällt, kann gewährleistet werden, daß die Flächenelemente exakt lagegenau zueinander ausgerichtet sind. Mit drei Farben läßt sich beim Verwenden von Farben, die im Farbraum einen hinreichend großen Abstand zueinander haben, eine additive Farbmischung sehr vieler anderer Farben durchführen. So kann z.B. als erste Farbe Rot, als zweite Farbe Blau und als dritte Farbe Grün verwendet werden. Lagegenau bedeutet, daß sich benachbarte Flächenelemente nicht oder nur unwesentlich überdecken und daß zwischen benachbarten Flächenelementen auch keine oder nahezu keine Leerräume entstehen. Durch Überdecken von Flächenelementen, die Bildelementen verschiedener Farben zugeordnet sind, kommt es zu ungewollten Tonerüberlagerungen, die zu einem schlechten Druckbild führen. Durch Zwischenräume zwischen Bildelementen ist die Farbe des Trägermaterials ungewollt sichtbar, wodurch ebenfalls ein schlechtes Druckbild entsteht. Bei der Erfindung wird durch das einmalige bildmäßige Belichten mit großer Genauigkeit ein Überdecken und ein Entstehen von Zwischenräumen vermieden. Die Folge ist eine hohe Druckqualität.

Beim ersten Ausführungsbeispiel der Erfindung werden die Flächenelemente nach einer vorhergehenden Aufladung auf ein Anfangspotential unterschiedlich derart belichtet, daß nach dem Belichten das vierte Flächenelement ein viertes Potential hat, das dritte Flächenelement ein gegenüber dem vierten Potential betragsmäßig höheres drittes Potential, das zweite Flächenelement ein gegenüber dem dritten Potential betragsmäßig höheres zweites Potential und das erste Flächenelement ein gegenüber dem zweiten Potential betragsmäßig höheres erstes Potential hat. Dieses unterschiedliche Belichten wird auch als bildmäßiges Belichten bezeichnet. Durch diese Potentialabstufung wird erreicht, daß jeder Farbe genau ein Potentialwert zugeordnet ist. Ein weiterer bildmäßiger Belichtungsschritt, bei dem Flächenelemente mit unterschiedlichen Lichtenergien bestrahlt werden, kann entfallen, da bereits nach einem einzigen bildmäßigen Belichtungsschritt eine eindeutige Zuordnung zwischen Potentialwerten und Farben vorliegt.

Nach dem bildmäßigen Belichten werden beim ersten Ausführungsbeispiel der Erfindung die Flächenelemente mit Farbpartikeln der ersten Farbe in einem ersten Entwicklungsschritt entwickelt. Dabei werden Farbpartikel der ersten Farbe nur auf den ersten Flächenelementen abgelagert. Auf den anderen Flächenelementen werden keine Tonerteilchen abgelagert. Die ersten Flächenelemente haben zum Zeitpunkt dieses Entwicklungsschritts das betragsmäßig größte Potential. Bei dem verwendeten Entwicklungsverfahren zum Aufbringen der Farbpartikel der ersten Farbe handelt es sich um ein Entwickeln aufgeladener Flächenelemente (charged area development). Beim ersten Ausführungsbeispiel der Erfindung werden die Farbpartikel der ersten Farbe positiv aufgeladen, um das selektive Ablagern auf den ersten Flächenelementen zu erleichtern bzw. zu ermöglichen.

In einem zweiten Entwicklungsschritt werden beim ersten Ausführungsbeispiel der Erfindung die Flächenelemente mit Farbpartikeln der vierten Farbe entwickelt. Dabei werden negativ geladene Farbpartikel der vierten Farbe auf den vierten Flächenelementen abgelagert. Die vierten Flächenelemente haben zum Zeitpunkt dieses Entwicklungsschritts das betragsmäßig kleinste Potential. Es handelt sich beim zweiten Entwicklungsschritt demzufolge um ein Entwickeln entladener Flächenelemente (discharged area development).

Nach den ersten beiden Entwicklungsschritten werden die Flächenelemente beim ersten Ausführungsbeispiel der Erfindung nahe einer Lichtquelle mit etwa gleichmäßiger Lichtverteilung angeordnet. Das Anordnen kann z.B. durch Vorbeiführen der Flächenelemente an der Lichtquelle oder durch Vorbeiführen der Lichtquelle an den Flächenelementen erreicht werden. Aber auch ein statisches Anordnen der Flächenelemente gegenüber einer Lichtquelle mit homogener Lichtverteilung ist möglich. Dabei werden entweder die dem Druckbild zugeordneten Flächenelemente des Schichtsystems gleichzeitig gegenüber der Lichtquelle angeordnet oder die Flächenelemente werden nacheinander gegenüber der Lichtquelle angeordnet, wobei z.B. Flächenelemente, die Bildelementen einer Zeile zugeordnet sind gleichzeitig belichtet werden können. Die Erfindung und das erste Ausführungsbeispiel gehen von der Erkenntnis aus, daß weitere Farbpartikel weiterer Farben abgelagert werden können, wenn ähnliche Potential-Verhältnisse wie vor dem zweiten Entwicklungsschritt geschaffen werden. Durch das Ablagern der negativ geladenen Farbpartikel im zweiten Entwicklungsschritt erhöht sich das Potential auf den vierten Flächenelementen betragsmäßig. Das mit Farbpartikeln bedeckte erste und das mit Farbpartikeln bedeckte vierte Flächenelement werden bei der Erfindung erheblich weniger belichtet als die nicht bedeckten Flächenelemente, da das Licht nicht bzw. nur stark abgeschwächt durch die Farbpartikel dringt. Das Potential auf dem nicht bedeckten zweiten Flächenelement und auf dem nicht bedeckten dritten Flächenelement wird jedoch betragsmäßig verringert, da die auftreffende Lichtenergie nicht durch Farbpartikel absorbiert wird. Das Potential auf dem dritten Flächenelement ist nach dem Belichten mit gleicher Lichtenergie betragsmäßig niedriger als das momentane Potential auf dem vierten Flächenelement. Demzufolge liegen nun für das zweite Flächenelement ähnliche Potential-Verhältnisse vor wie sie vor dem zweiten Entwicklungsschritt für das dritte Flächenelement bestanden. In einem dritten Entwicklungsschritt werden bei der Erfindung Farbpartikel der dritten Farbe auf den dritten Flächenelementen abgelagert. Auf den zweiten Flächenelemente werden keine Farbpartikel abgelagert. Beim Übertragen der auf den anderen Flächenelementen abgelagerten Farbpartikel auf den Träger in einem späteren Verfahrensschritt bleibt der Träger in Bereichen farbpartikelfrei, die beim Übertragen den zweiten Flächenelementen zugeordnet sind. Dadurch hat das Druckbild letzlich Bildelemente mit der Farbe des Trägers.

In einem weiteren Ausführungsbeispiel enthält das Druckbild mindestens ein weiteres Bildelement einer weiteren Farbe. Beim bildmäßigen Belichten wird auf dem weiteren Flächenelement ein weiteres Potential erzeugt, das zwischen dem ersten und dem dritten Potential bzw. zwischen dem zweiten und dem dritten Potential liegt. Durch mehrmaliges Anordnen des Schichtsystems nahe der Lichtquelle mit etwa gleichmäßiger Lichtverteilung bzw. nahe weiterer Lichtquellen wird das weitere Potential schrittweise abgesenkt, bis es betragsmäßig niedriger ist als die momentanen Potentiale auf den bereits mit Farbpartikeln bedeckten Flächenelementen. Ist dieser Zustand erreicht, können in einem weiteren Entwicklungsschritt Farbpartikel der weiteren Farbe auf das weitere Flächenelement aufgetragen werden. Bei der Erfindung wird die mögliche Anzahl von farblich jeweils unterschiedlichen weiteren Bildelementen in einem Druckbild lediglich durch die Höhe des Anfangspotentials begrenzt, da die Potentiale, die den einzelnen Farben zugeordnet sind, mindestens etwa 300 V auseinanderliegen sollten.

Die Erfindung betrifft auch ein Verfahren, bei dem anstelle des negativen Anfangspotentials ein positives Anfangspotential verwendet wird, wobei die jeweiligen momentanen Potentiale auf den Flächenelementen anstelle des negativen Vorzeichens ein positives Vorzeichen haben. Außerdem werden anstelle der positiv geladenen Farbpartikel negativ geladene Farbpartikel verwendet und anstelle der negativ geladenen Farbpartikel werden positiv geladene Farbpartikel verwendet. Somit bezieht sich die Erfindung auf zwei Potentialverläufe auf den Flächenelementen, die sich lediglich im Vorzeichen der Potentiale unterscheiden. Die technischen Wirkungen sind bei beiden Potentialverläufen gleich.

Der Träger kann in einem Ausführungsbeispiel der Erfindung direkt oder in einem anderen Ausführungsbeispiel indirekt mit Hilfe eines Zwischenträgers bedruckt werden, von dem aus die Farbpartikel auf den Träger übertragen werden. Durch Verwenden eines Zwischenträgers kann das lichtempfindliche Schichtsystem geschont werden, da das Material des Zwischenträgers so ausgewählt werden kann, daß es bei Berührungen zwischen Zwischenträger und Schichtsystem zu minimaler mechanischer Belastung der Oberfläche der Fotoleiterschicht kommt. Als Träger wird z.B. blattförmiges Material oder Endlospapier verwendet.

Die Erfindung betrifft außerdem einen elektrofotografischen Drucker mit den Merkmalen des Patentanspruchs 13. Die oben genannten Wirkungen bezüglich des Verfahrens gelten auch für den Drucker nach der Erfindung. Der Drucker nach der Erfindung zeichnet sich gegenüber dem in der genannten europäischen Druckschrift beschriebenen Drucker neben den genannten Eigenschaften durch einen einfachen Aufbau aus. Insbesondere ist das Schichtsystem nur aus zwei Schichten aufgebaut und es ist nur ein einziger bildmäßiger Belichtungsschritt pro Druckbild notwendig, so daß nur eine bildmäßige Belichtungseinheit mit einer einfachen Steuerung benötigt wird.

Die Erfindung kann mit einem trockenen Toner, der nur feste Farbpartikel enthält, oder mit einem flüssigen Toner ausgeführt werden, in dem z.B. die Farbpartikel in einer Flüssigkeit enthalten sind.

Im folgenden wird die Erfindung anhand von Ausführungsbeispielen beschrieben. Dabei zeigen:
- Figur 1: eine Prinzipdarstellung eines elektrofotografischen Druckers mit wesentlichen elektronischen und mechanischen Funktionseinheiten,
- Figur 2: die Druckeinheit des Druckers mit wesentlichen funktionellen Komponenten,
- Figur 3: den Potentialverlauf auf dem Fotoleiter bei einem Belichtungsschritt und zwei Tonerpolaritäten,
- Figur 4: den Zustand von Flächenelementen des Fotoleiters in verschiedenen Verfahrensschritten, und
- Figur 5: einen zweiten Potentialverlauf auf dem Fotoleiter bei einem Belichtungsschritt und zwei Tonerpolaritäten.

Figur 1 zeigt eine Prinzipdarstellung eines elektrofotografischen Druckers 10 zum Durchführen eines Ausführungsbeispiels des Verfahrens nach der Erfindung. Der Drucker 10 hat eine durch einen Motor 12 und eine Welle 14 angetriebene Transportvorrichtung 16 zum Transport eines Endlos-Trägermaterials 18 vorbei an einer Druckeinheit 20 im wesentlichen gemäß einer vorgegebenen Druckgeschwindigkeit VD. Alternativ zum Endlos-Trägermaterial 18 können bei einem veränderten Transport auch Einzelblätter bedruckt werden. Die Druckeinheit 20 erzeugt ein mehrfarbiges Tonerbild, das z.B. mit Hilfe einer Koronaeinrichtung (vgl. Figur 2) auf das Trägermaterial 18 übertragen wird.

Nachdem das Trägermaterial 18 an der Druckeinheit 20 in Richtung eines die Transportrichtung verdeutlichenden Pfeiles 22 vorbeitransportiert wurde, wird es einer Fixierstation 24 zugeführt, in der das noch verwischbare Tonerbild mit dem Trägermaterial 18 mit Hilfe von Druck und Temperatur wischfest verschmolzen wird. In der Transportrichtung 22 gesehen vor der Druckeinheit 20 ist eine erste Umlenkeinheit 26 angeordnet, die das Trägermaterial 18 der Druckeinheit 20 zuleitet. Eine weitere Umlenkeinheit 28 stapelt das bedruckte Trägermaterial 18 auf einen Stapel 30. Das Trägermaterial 18 wird zu Beginn des Druckvorgangs von einem Stapel 32 durch die erste Umlenkeinheit 26 entnommen. Anstelle der beiden Stapel 30 und 32 werden auch Rollen verwendet, auf denen das Trägermaterial 18 aufgerollt ist.

Der Druckvorgang wird von einer Drucksteuerung 34 gesteuert, die mindestens einen Mikroprozessor 36 und einen Speicher 38 enthält. Der Mikroprozessor 36 arbeitet ein im Speicher 38 abgelegtes Druckprogramm ab und steuert dabei den Druckvorgang. Außerdem bereitet die Drucksteuerung 34 ebenfalls im Speicher 38 gespeicherte Bilddaten auf und überträgt die aufbereiteten Bilddaten über einen Steuer- und Datenbus 40 zur Druckeinheit 20. Der Motor 12 wird über eine Steuerleitung 42 von der Drucksteuerung 34 so angesteuert, daß das Trägermaterial 18 eine Transportgeschwindigkeit hat, die im wesentlichen mit der Druckgeschwindigkeit VD übereinstimmt. Die Drucksteuerung 34 ist über Datenleitungen 44 mit einem Ein-/Ausgabegerät 46 verbunden, über das u.a. Bedienkommandos zum Start des Druckprozesses durch eine Bedienperson eingegeben werden.

Figur 2 zeigt die Druckeinheit 20 des Druckers 10 mit wesentlichen funktionellen Komponenten. Die Druckeinheit 20 enthält einen Fotoleiter 60, der aus einem flexiblen Schichtsystem besteht, das nach Art eines Transportbandes um zwei Umlenkrollen 62 und 64 geführt wird. Die Umlenkrolle 64 wird durch einen nicht dargestellten Antriebsmotor angetrieben, der durch die Drucksteuerung 34 und über den Steuer- und Datenbus 40 angesteuert wird. Die Druckeinheit 20 ist von einem lichtundurchlässigen Chassis 66 aus einem stabilen Werkstoff umgeben. Das Chassis 66 hat eine Öffnung 68, an der der Fotoleiter 60 im Inneren der Druckeinheit 20 vorbeigeführt wird. Außerhalb der Druckeinheit 20 wird das Trägermaterial 18 an der Öffnung 68 vorbeigeführt. Durch die Öffnung 68 kann kein Licht von außen auf den Fotoleiter 60 auftreffen, da der gesamte Drucker 10 eine lichtundurchlässige Verkleidung hat. Der Öffnung 68 gegenüberliegend ist eine Koronaeinrichtung 70 angeordnet, mit der ein auf dem Fotoleiter 60 befindliches Tonerbild auf das Trägermaterial 18 übertragen wird. Die Koronaeinrichtung 70 wird auch als Umdruckeinrichtung bezeichnet.

Der Fotoleiter 60 enthält eine Nullpotential führende Elektrodenschicht 72 und eine etwa parallel dazu angeordnete Fotoleiterschicht 74, die mit der Elektrodenschicht 72 großflächig in mechanischem und elektrischem Kontakt steht. Der Fotoleiter 60 wird durch die Umlenkrollen 62, 64 in Richtung eines Pfeils 76 bewegt. Dabei wird ein quer zur Transportrichtung des Fotoleiters 60 liegender Flächenstreifen des Fotoleiters 60 nacheinander an einer Aufladevorrichtung 78, einem Zeichengenerator 80, einer Entwicklerstation 82 zum Ablagern von schwarzen Tonerteilchen, einer Entwicklerstation 84 zum Ablagern von blauen Tonerteilchen, einer Ladevorrichtung 86, einer Totalbelichtungseinheit 88, einer Entwicklerstation 90 zum Ablagern roter Tonerteilchen, einer Umladestation 92, der Koronaeinrichtung 70, einer Löscheinrichtung 94 und an einer Säuberungseinrichtung 96 vorbeigeführt.

Die Aufladevorrichtung 78 enthält eine quer zur Transportrichtung 76 angeordnete Koronaeinrichtung, die einen jeweils quer zur Transportrichtung 76 liegenden Flächenstreifen des Fotoleiters 60, der sich in unmittelbarer Nähe der Aufladevorrichtung 78 befindet, so auflädt, daß ein Anfangspotential VA von ungefähr -1200 V auf der Oberfläche der Fotoleiterschicht 74 im Bereich des Flächenstreifens entsteht (vgl. Figur 3, Schritt S1).

Der Zeichengenerator 80 enthält eine quer zur Transportrichtung 76 angeordnete Zeile aus Leuchtdioden, die jeweils einen quer zur Transportrichtung 76 liegenden Bereich des Fotoleiters 60 bildmäßig beleuchten. Der Zeichengenerator 80 wird durch die Drucksteuerung 34 so angesteuert, daß jeweils Bildsignale zu Bildelementen einer Zeile des Druckbildes gleichzeitig in Leuchtsignale der Leuchtdioden umgesetzt werden. Durch das Belichten des Fotoleiters 60 steigt das Potential auf den belichteten Flächenelementen des Fotoleiters 60, da der Fotoleiter 60 in den belichteten Bereichen besser leitet, wodurch Ladungsträger von der Oberfläche der Fotoleiterschicht 74 zur Elektrodenschicht 72 im Bereich der belichteten Flächen abfließen können. Flächenelemente, auf denen schwarze Tonerteilchen abgelagert werden sollen, werden nicht belichtet; Flächenelemente, auf denen keine Tonerteilchen abgelagert werden sollen, werden mit einer ersten Lichtenergie belichtet; Flächenelemente, auf denen rote Tonerteilchen abgelagert werden sollen, werden mit einer gegenüber der ersten Lichtenergie höheren zweiten Lichtenergie belichtet und Flächenelemente, auf denen später blaue Tonerteilchen abgelagert werden sollen, werden mit einer gegenüber der zweiten Lichtenergie höheren dritten Lichtenergie belichtet. Mit steigender Lichtenergie erhöht sich das Potential auf den jeweiligen Flächenelementen, d.h., das Potential verändert sich in positive Richtung (vgl. Figur 3, Schritt S2).

Die Entwicklerstation 82 lagert positiv geladene Farbpartikel der Farbe Schwarz K unter Verwendung einer Hilfselektrode 120 mit einem Potential VBIAS3 auf Flächenelementen ab, die nicht belichtet wurden. Der genaue Wirkungsmechanismus wird anhand der Figur 3 weiter unten erläutert (Schritt S3).

Die Entwicklerstation 84 lagert negativ geladene Tonerteilchen der Farbe Blau B mit Hilfe einer Hilfselektrode 122 mit einem Potential VBIAS4 auf Flächenelementen ab, die mit der dritten Lichtenergie belichtet wurden. Die genaue Wirkungsweise der Entwicklerstation 84 wird ebenfalls weiter unten anhand der Figur 3 erläutert (Schritt S4).

Durch das Ablagern der negativ geladenen blauen Tonerteilchen wird das Potential auf den Flächenelementen, die mit der dritten Lichtenergie belichtet wurden, wieder abgesenkt, d.h. in negativer Richtung verändert. Um das Potential auf diesen Flächenelementen noch weiter abzusenken, d.h. in negativer Richtung zu verändern, wird der Fotoleiter 60 an der Ladevorrichtung 86 vorbeigeführt. Die Ladevorrichtung 86 enthält einen quer zur Transportrichtung 76 gespannten Koronadraht, der ein Potential hat, das eine Aufladung der Oberfläche der Fotoleiterschicht 74 im Bereich der mit blauen Tonerteilchen bedeckten Flächenelemente auf ein Potential VB5 bewirkt. Das Potential VB5 ist betragsmäßig kleiner als ein momentanes Potential VR5 auf den Flächenelementen, die mit der zweiten Lichtenergie belichtet wurden (vgl. Figur 3, Schritt S5).

Danach wird der betrachtete Streifen des Fotoleiters 60 an der Totalbelichtungseinheit 88 vorbeigeführt. Die Totalbelichtungseinheit 88 enthält eine Laserdiode, die in ein quer zur Transportrichtung 76 des Fotoleiters 60 angeordnetes Glasfaserarray Lichtenergie einstrahlt. Das Glasfaserarray ist so ausgebildet, daß über seine gesamte Länge im wesentlichen gleiche Lichtenergie ausgestrahlt wird. Das Licht der Totalbelichtungseinheit 88 kann nicht durch bereits abgelagerte schwarze oder blaue Tonerteilchen strahlen, da es durch diese Tonerteilchen absorbiert wird. Trifft das Licht der Totalbelichtungseinheit 88 jedoch auf Flächenelemente der Fotoleiterschicht 74, die noch nicht mit Tonerteilchen bedeckt sind, so wird das Potential auf diesen Flächenelementen erhöht, d.h. in positiver Richtung verändert (vgl. Figur 3, Schritt S6).

Die Entwicklerstation 90 lagert negativ geladene Tonerteilchen der Farbe Rot R auf den mit der zweiten Lichtenergie belichteten Flächenelementen der Fotoleiterschicht 74 ab. Dabei wird eine Hilfselektrode 124 mit einem Potential VBIAS7 verwendet. Die genaue Wirkungsweise des Ablagerns der roten Tonerteilchen wird ebenfalls anhand der Figur 3 weiter unten erläutert (Schritt S7).

In der Umladestation 92 werden die positiv geladenen schwarzen Tonerteilchen umgepolt, so daß nahezu alle auf dem Fotoleiter 60 abgelagerten Tonerteilchen negativ geladen sind. Dabei erfolgt eine Umladung auf allen Flächenelementen des Fotoleiters, in deren Folge sich die Potentiale auf den Flächenelementen verringern, d.h. in negativer Richtung verändern (vgl. Figur 3, Schritt S8). Durch diese Maßnahme wird erreicht, daß das Übertragen des Tonerbildes vom Fotoleiter 60 auf das Trägermaterial 18 mit Hilfe der Koronaeinrichtung 70 sicher durchgeführt wird (vgl. Figur 3, Schritt S9).

Nach dem Übertragen des Tonerbildes mit Hilfe der Koronaeinrichtung 70 wird der nunmehr von Tonerteilchen im wesentlichen freie Fotoleiter 60 an der Löscheinrichtung 94 vorbeigeführt. Die Löscheinrichtung 94 enthält eine Koronaeinrichtung 98 und eine Belichtungseinheit 100, durch die auf dem Fotoleiter 60 vorhandene Restladungen entfernt werden.

Tonerteilchen, die nach dem Übertragen des Tonerbildes noch auf dem Fotoleiter 60 verblieben sind, werden in der Säuberungseinrichtung 96 mit Hilfe einer Bürste 102 vom Fotoleiter 60 entfernt. Nach dem Vorbeitransport an der Säuberungseinrichtung 96 befindet sich der betrachtete Streifen des Fotoleiters 60 wieder in einem sauberen Anfangszustand und hat an allen Stellen etwa das gleiche Potential.

Figur 3 zeigt den Potentialverlauf auf der Oberfläche des betrachteten Streifens des Fotoleiters 60 bei einem Belichtungsschritt und zwei Tonerpolaritäten. Auf der Abszissenachse ist die Zeit abgetragen, die in neun aufeinanderfolgende Zeit-Schritte S1 bis S9 unterteilt ist. Auf der Ordinatenachse ist das Potential auf der Oberfläche der Fotoleiterschicht 74 bezüglich des Potentials auf der Elektrodenschicht 72 dargestellt.

Im Schritt S1 wird das Potential auf der Oberfläche der Fotoleiterschicht 74 durch Einwirken der Aufladevorrichtung 78 in negativer Richtung auf das Anfangspotential VA verschoben, das wie bereits erwähnt den Wert von -1200 V hat.

Im Schritt S2 erfolgt das bildmäßige Belichten mit Hilfe des Zeichengenerators 80, wodurch sich der dargestellte Potentialverlauf auf der Oberfläche ausgewählter Flächenelemente der Fotoleiterschicht 74 einstellt. Flächenelemente, die später mit schwarzen Tonerteilchen bedeckt werden sollen, werden nicht belichtet. Das Potential VA verschiebt sich auf diesen Flächenelementen im Verlauf des Schrittes S2 nur geringfügig in positiver Richtung durch eine nicht zu unterdrückende Selbstentladung des Fotoleiters 60 auf einen Wert VK2. Das Potential auf den Flächenelementen, die mit der ersten Lichtenergie belichtet werden, verändert sich in positiver Richtung auf einen Wert VW2 von etwa -800 V. Das Potential auf den Flächenelementen, die mit der zweiten Lichtenergie belichtet werden, verändert sich im Verlaufe des Schrittes S2 in positiver Richtung auf einen Potentialwert VR2 von etwa -400 V. Das Potential auf den Flächenelementen, die mit der dritten Lichtenergie belichtet wurden, verändert sich im Schritt S2 in positiver Richtung etwa auf einen Potentialwert VB2 von etwa -100 V.

Im Schritt S3 werden positive schwarze Tonerteilchen durch die Entwicklerstation 82 abgelagert. Die Hilfselektrode 120 in der Nähe des Fotoleiters 60 hat das Hilfspotential VBIAS3 von etwa -900 V. Auf der Hilfselektrode 120 befinden sich die positiv geladenen schwarzen Tonerteilchen. Da das Potential VBIAS3 geringer als die Potentiale VW2, VR2 und VB2 ist, sind diese Potentiale bezüglich des Potentials VBIAS3 positiv. Die positiv geladenen schwarzen Tonerteilchen können jedoch nur auf eine Fläche abgelagert werden, die ein bezüglich des Potentials VBIAS3 niedrigeres Potential hat. Das trifft nur für Flächenelemente zu, die im Schritt S2 nicht belichtet wurden. Demzufolge werden auf diesen Flächenelementen die schwarzen Tonerteilchen abgelagert. Durch das Ablagern der positiv geladenen Tonerteilchen erhöht sich das Potential auf den mit schwarzen Tonerteilchen bedeckten Flächenelementen auf einen Potentialwert VK3. Durch die erwähnte nicht zu vermeidende Selbstentladung des Fotoleiters 60 erhöhen sich die Potentiale VW2, VR2 bzw. VB2 leicht auf die Potentialwerte VW3, VR3 bzw. VB3.

Im Schritt S4 werden negative blaue Tonerteilchen durch die Entwicklerstation 84 abgelagert. Die Hilfselektrode 122 in unmittelbarer Nähe des Fotoleiters 60 hat das Hilfspotential VBIAS4 von etwa -390V. Auf der Hilfselektrode 122 befinden sich die negativ geladenen blauen Tonerteilchen. Da das Potential VBIAS4 höher als die Potentiale VK3, VW3 und VR3 ist, liegen diese Potentiale bezüglich des Potentials VBIAS4 in negativer Richtung. Die negativ geladenen blauen Tonerteilchen können jedoch nur auf einer Fläche abgelagert werden, die ein bezüglich des Potentials VBIAS4 höheres, d.h. in positiver Richtung verschobenes Potential hat. Das trifft nur für Flächenelemente zu, die im Schritt S2 mit der dritten Lichtenergie belichtet wurden. Demzufolge werden auf diese Flächenelemente die blauen Tonerteilchen abgelagert. Durch das Ablagern der negativ geladenen blauen Tonerteilchen verringert sich das Potential auf den mit blauen Tonerteilchen bedeckten Flächenelementen auf einen Potentialwert VB4. Durch die Selbstentladung des Fotoleiters 60 erhöhen sich die Potentiale VK3, VW3 bzw. VR3 leicht auf die Potentialwerte VK4, VW4 bzw. VR4.

Im Schritt S5 wird das Potential VB4 auf der Oberfläche der mit blauen Tonerteilchen bedeckten Flächenelemente mit Hilfe der Ladevorrichtung 86 auf etwa -390 V verringert, d.h. in negativer Potentialrichtung verschoben. Durch die Selbstentladung des Fotoleiters 60 erhöhen sich die Potentiale VK4, VW4 bzw. VR4 im Schritt S5 auf die Potentiale VK5, VW5 bzw. VR5.

Im Schritt S6 wird durch das von der Totalbelichtungseinheit 88 ausgestrahlte Licht, das Potential VW5 bzw. VR5 auf den nicht mit Tonerteilchen bedeckten Flächenelementen jeweils um etwa 400 V auf die Potentiale VW6 bzw. VR6 erhöht. Das Potential auf Flächenelementen, die im Schritt S2 mit der zweiten Lichtenergie belichtet wurden, wird durch die weitere Belichtung im Schritt S6 zum höchsten Potential auf einem der Flächenelemente. Die Potentiale VK5 bzw. VB5 erhöhen sich geringfügig aufgrund der Selbstentladung des Fotoleiters 60 auf die Potentiale VK6 bzw. VB6. Zwischen den Potentialen VR6 und VB6 besteht eine Differenz von etwa 400 V, so daß im folgenden Schritt S7 ähnlich wie im Schritt S4 Tonerteilchen auf die Flächenelemente abgelagert werden können, die im Schritt S2 mit der zweiten Lichtenergie belichtet wurden.

Im Schritt S7 werden negative rote Tonerteilchen durch die Entwicklerstation 90 abgelagert. Die Hilfselektrode 124 in unmittelbarer Nähe des Fotoleiters 60 hat das Hilfspotential VBIAS7 von etwa -370 V. Auf der Hilfselektrode 124 befinden sich die negativ geladenen roten Tonerteilchen. Analog zu den im Schritt S4 beschriebenen elektrischen Verhältnissen werden die negativen Tonerteilchen auf die Flächenelemente abgelagert, die im Schritt S2 mit der zweiten Lichtenergie belichtet wurden. Die Potentiale VK6, VW6 bzw. VB6 erhöhen sich aufgrund der Selbstentladung des Fotoleiters 60 auf die Potentialwerte VK7, VW7 bzw. VB7.

Im Schritt S8 wird der betrachtete Streifen des Fotoleiters 60 an der Umladestation 92 vorbeigeführt. In der Umladestation 92 ist eine Koronaeinrichtung enthalten, die das Potential auf der Oberfläche der Fotoleiterschicht 74 umlädt. Beim Vorbeitransport werden die Potentiale auf allen Flächenelementen wesentlich verringert, wobei die Polarität der schwarzen Tonerteilchen auf dem Fotoleiter 60 umgepolt wird, so daß auch die schwarzen Tonerteilchen negativ geladen sind.

Im Schritt S9 werden durch die Einwirkung der positiv geladenen Koronaeinrichtung 70 die Tonerteilchen von mit Tonerteilchen bedeckten Flächenelementen im wesentlichen unter Beibehaltung ihrer Lage zueinander auf das Trägermaterial 18 übertragen. Dabei erhöht sich das Potential auf den Flächenelementen des Fotoleiters 60 auf etwa -400 V.

In einem nicht dargestellten Schritt wird die noch vorhandene Restladung auf dem Fotoleiter 60 durch die Löscheinrichtung 94 entfernt, so daß der Fotoleiter 60 auf seiner Oberfläche nach dem Passieren der Löscheinrichtung 94 einen Potentialwert von etwa 0 V hat.

Figur 4 zeigt den Zustand von Flächenelementen des Fotoleiters 60 am Ende der Schritte S1 bis S9. Teil a der Figur 4 zeigt ein Druckbild 140, das vier Bildelemente 142 bis 148 enthält. Das Bildelement 142 hat die Farbe Blau B, die in Figur 4 durch eine horizontale Schraffur dargestellt wird.

Das Bildelement 144 hat die Farbe Rot R, die in Figur 4 durch eine vertikale Schraffur dargestellt wird. Das Bildelement 146 hat die Farbe Schwarz K, die in Figur 4 durch eine geneigte Schraffur dargestellt wird, deren Schraffurlinien um etwa 45° bezüglich der Horizontalen angeordnet sind. Das Bildelement 148 hat die Farbe Weiß W (Farbe des Trägermaterials 18), die in Figur 4 durch eine Schraffur dargestellt wird, deren Schraffurlinien etwa um einen Winkel von 135° bezüglich der Horizontalen ausgerichtet sind.

Teil b zeigt einen streifenförmigen Abschnitt 150 des Fotoleiters 60. Der Abschnitt 150 ist auf dem Fotoleiter 60 quer zur Transportrichtung 76 angeordnet. In Figur 4 wird der Abschnitt 150 in Draufsicht dargestellt, wobei die Fotoleiterschicht 74 oben ist. Durch die Drucksteuerung 34 werden Flächenelementen 152 bis 158 auf der Oberfläche des Fotoleiters 60 die Bildelemente 142 bis 148 zugeordnet. Dem Bildelement 142 wird das Flächenelement 152 zugeordnet. Dem Bildelement 144, 146 bzw. 148 wird das Flächenelement 154, 156 bzw. 158 zugeordnet. Die Zuordnung erfolgt so, daß benachbarten Flächenelementen auch benachbarte Bildelemente des Druckbildes 140 zugeordnet sind. Im Schritt S1 wird durch die Aufladevorrichtung 78 auf jedem der Flächenelemente 152 bis 158 das Anfangspotential VA erzeugt.

Teil c der Figur 4 zeigt den Zustand der Flächenelemente 152 bis 158 nach dem bildmäßigen Belichten im Schritt S2. Da auf das Flächenelement 152 die größte, dritte Lichtenergie fällt, findet über die im Bereich des Flächenelementes 152 durch den Lichteinfall gut leitende Fotoleiterschicht 74 ein Ladungsausgleich statt, in dessen Folge sich das Potential VB2 auf der Oberfläche des Flächenelementes 152 einstellt. Das Flächenelement 154 wird mit der zweiten Lichtenergie belichtet, die niedriger als die dritte Lichtenergie ist. Demzufolge stellt sich das gegenüber dem Potential VB2 niedrigere Potential VR2 auf der Oberfläche des Flächenelementes 154 ein. Das Flächenelement 156 wird beim bildmäßigen Belichten nicht beleuchtet. Demzufolge stellt sich auf der Oberfläche des Flächenelementes 156 am Ende des bildmäßigen Belichtungsschrittes S2 ein Potential VK2 ein, das nur etwas über dem Anfangspotential VA liegt. Auf der Oberfläche des Flächenelementes 158 stellt sich nach dem Belichten mit der ersten Lichtenergie im Schritt S2 das Potential VW2 ein. Da die erste Lichtenergie niedriger als die zweite Lichtenergie ist, ist das Potential VW2 geringer als das Potential VR2.

Ein nicht mit Tonerteilchen bedecktes Flächenelement, das am Ende eines der Schritte S2 bis S9 das höchste Potential hat, wird durch einen Stern in der rechten oberen Ecke des jeweiligen Flächenelementes gekennzeichnet. Ein nicht mit Tonerteilchen bedecktes Flächenelement, das am Ende eines der Schritte S2 bis S9 den niedrigsten Potentialwert hat, wird durch ein Kreuz in der rechten oberen Ecke des betreffenden Flächenelementes gekennzeichnet. Im Teil c der Figur 4 hat das Flächenelement 152 das größte Potential und das Flächenelement 156 das kleinste Potential.

Teil d der Figur 4 zeigt die Oberflächenpotentiale auf den Flächenelementen 152 bis 158 am Ende des Schrittes S3. Während des Schrittes S3 wird der Abschnitt 150 an der Entwicklerstation 82 vorbeitransportiert. Aus den oben genannten Gründen lagern sich schwarze Tonerteilchen nur auf der Oberfläche des Flächenelementes 156 an, so daß dieses Flächenelement vollständig mit schwarzen Tonerteilchen bedeckt ist (45° Schraffur).

Teil e der Figur 4 zeigt die Flächenelemente 152 bis 158 am Ende des Schrittes S4. Im Schritt S4 wird der Abschnitt 150 an der Entwicklerstation 84 vorbeitransportiert. Dabei werden aus den oben genannten Gründen blaue Tonerteilchen auf dem Flächenelement 152 abgelagert (horizontale Schraffur), so daß nunmehr sowohl das Flächenelement 152 als auch das Flächenelement 156 mit Tonerteilchen bedeckt sind.

Teil f der Figur 4 zeigt die Flächenelemente 152 bis 158 am Ende des Schrittes S6, in dem der Abschnitt 150 gleichmäßig belichtet wurde. Durch das gleichmäßige Belichten kommt es zu einer Potentialerhöhung auf der Oberfläche der Flächenelemente 154 und 158, die nicht mit Tonerteilchen bedeckt sind, da das auftreffende Licht den Widerstand der Fotoleiterschicht 74 verringert und ein teilweiser Ladungsträgerausgleich zwischen Ladungsträgern auf der Oberfläche dieser Flächenelemente und Ladungsträgern in der Elektrodenschicht 72 stattfindet. Am Ende des Schrittes S6 hat das Flächenelement 154 auf seiner Oberfläche das größte Potential.

Teil g der Figur 4 zeigt die Flächenelemente 152 bis 158 am Ende des Schrittes S7. Im Verlauf dieses Schrittes wird der Abschnitt 150 an der Entwicklerstation 90 vorbeitransportiert. Aus den oben genannten Gründen lagern sich rote Tonerteilchen auf dem Flächenelement 154 ab (vertikale Schraffur).

Die Flächenelemente 152 bis 156 sind somit mit Tonerteilchen bedeckt.

Teil h der Figur 4 zeigt einen Abschnitt 160 des Trägermaterials 18 am Ende des Schrittes S9. Die Tonerteilchen auf dem Abschnitt 150 werden im Schritt S9 im wesentlichen unter Beibehaltung ihrer gegenseitigen Lage auf den Abschnitt 160 des Trägermaterials 18 übertragen. Das Trägermaterial 18 hat wie bereits erwähnt die Farbe Weiß W (135° Schraffur), so daß als Resultat des beschriebenen Verfahrens das Druckbild 140 mit den Bildelementen 142 bis 148 auf den Abschnitt 160 des Trägermaterials 18 gedruckt wurde.

Ein Bildelement hat beim Druck mit dem Drucker 10 z.B. bei einer Auflösung von 600 Bildpunkten pro 25,4 mm eine Breite von etwa 0,042 mm, so daß die Darstellungen in der Figur 4 eine starke Vergrößerung mit einem Vergrößerungsfaktor von etwa 200 ist. Das menschliche Auge kann die Bildpunkte bei einem gewöhnlichen Leseabstand von etwa 30 cm nicht mehr einzeln auflösen. Demzufolge ergeben sich Farbmischeffekte. Das blaue Bildelement 142 und das rote Bildelement 144 ergeben z.B. die vom Auge wahrgenommene Mischfarbe Violett.

Vom vorstehend beschriebenen Verfahren für drei Farben kommt man zu einem Verfahren mit n Farben, indem das Anfangspotential VA etwa gleich dem n-fachen Potentialbedarf für einen einzelnen Entwicklungsschritt gewählt wird. Außerdem müssen bei der bildmäßigen Belichtung mindestens n verschiedene Lichtenergien pro Bildelement erzeugt werden können, so daß n+1 verschiedene Potentiale erzeugt werden können. Die Schritte S5 bis S7 werden nach dem Schritt S7 noch n-3 mal wiederholt. Der Buchstabe n ist dabei eine natürliche Zahl, die die Werte 4, 5 usw. annehmen kann.

Figur 5 zeigt einen zweiten Potentialverlauf auf der Oberfläche von Flächenelementen des Fotoleiters 60 bei einem Belichtungsschritt und zwei Tonerpolaritäten. Der in Figur 5 gezeigte Potentialverlauf gilt für einen Drucker, der eine nicht dargestellte Druckeinheit 20' enthält, die sich von der Druckeinheit 20 dadurch unterscheidet, daß die Koronaeinrichtung 70, die Aufladevorrichtung 78, die Ladevorrichtung 86, die Umladestation 92 und die Koronaeinrichtung 98 mit entgegengesetzter Betriebsspannung betrieben werden. Außerdem wird anstelle der Entwicklerstation 82 eine Entwicklerstation verwendet, die negative Tonerteilchen der Farbe Schwarz mit Hilfe einer Hilfselektrode mit dem Potential VBIAS3' von etwa +900 V ablagert. Anstelle der Entwicklerstation 84 wird eine Entwicklerstation für positiv geladene blaue Tonerteilchen verwendet. Die Hilfselektrode beim Ablagern der blauen Tonerteilchen hat ein Hilfspotential VBIAS4' von etwa +390 V. Anstelle der Entwicklerstation 90 wird eine Entwicklerstation für positiv geladene rote Tonerteilchen verwendet. Beim Ablagern der roten Tonerteilchen wird eine Hilfselektrode mit einem Hilfspotential VBIAS7' von etwa +370 V verwendet.

Der in Figur 5 gezeigte Potentialverlauf unterscheidet sich vom Potentialverlauf der Figur 3 dadurch, daß die Vorzeichen der Potentiale gegenüber der Figur 3 umgekehrt sind. Unter Beachtung der Vorzeichen gelten die anhand der Figur 3 gemachten Aussagen auch für den Potentialverlauf der Figur 5. Anstelle der Schritte S1 bis S9 stehen nunmehr Schritte S1' bis S9'. Anstelle des Potentials VA wird in Figur 5 ein Potential VA' mit entgegengesetzten Vorzeichen verwendet. Außerdem treten im Vorzeichen geänderte Potentiale VK2' bis VK7', VW2' bis VW7', VR2' bis VR7' bzw. VB2' bis VB7' an die Stelle der Potentiale VK2 bis VK7, VW2 bis VW7, VR2 bis VR7 bzw. VB2 bis VB7.

## Patentansprüche

1. Verfahren zum elektrofotografischen Drucken eines Druckbildes (140) mit mehreren Farben auf einen Träger (18),
bei dem ein Schichtsystem (60) auf ein Anfangspotential (VA) aufgeladen wird,
auf dem Schichtsystem (60) durch bildmäßiges Belichten mindestens drei unterschiedliche Potentiale (VK2, VR2, VB2) erzeugt werden, genannt erstes, drittes und viertes Potential,
wobei das dritte Potential (VR2) einen betragsmäßig größeren Wert als das vierte Potential und das erste Potential (VK2) einen betragsmäßig größeren Wert als das dritte Potential (VR2) hat,
in einem Entwicklungsschritt mit Farbpartikeln einer ersten Farbe (K) und ersten Polarität diese Farbpartikel an Stellen mit dem ersten Potential aufgetragen werden (WK3),
in einem Entwicklungsschritt mit Farbpartikeln einer vierten Farbe (B) der anderen Polarität diese an Stellen mit dem vierten Potential (VB4) aufgetragen werden,
das dritte Potential (VR6) durch gleichmäßiges Belichten betragsmäßig auf einen Wert unterhalb des momentanen Werts des vierten Potentials (VB6) abgesenkt wird, welches nach dem genannten Entwicklungsschritt mit Farbpartikeln der vierten Farbe (B) vorhanden ist,
und bei dem in einem Entwicklungsschritt mit Farbpartikeln einer dritten Farbe (R) der anderen Polarität diese Farbpartikel an Stellen mit dem abgesenkten dritten Potential (VR7) aufgetragen werden,
**dadurch gekennzeichnet, daß** mindestens einmal vor dem gleichmäßigen Belichten das Potential auf bereits mit Farbpartikeln bedeckten Flächenelementen betragsmäßig erhöht wird (Schritt 55).

2. Verfahren nach Anspruch 1, **dadurch gekennzeichnet, daß** das Druckbild (140) mindestens ein erstes Bildelement (146) einer ersten Farbe (K), mindestens ein zweites Bildelement (148) mit der Farbe (W) des Trägers (18), mindestens ein drittes Bildelement (144) einer dritten Farbe (R) und mindestens ein viertes Bildelement (142) einer vierten Farbe (3) enthält,
dem ersten Bildelement (146) ein erstes Flächenelement (156) einer Fotoleiterschicht (74) zugeordnet ist, dem zweiten Bildelement (148) ein zweites Flächenelement (158), dem dritten Bildelement (144) ein drittes Flächenelement (154) und dem vierten Bildelement (142) ein viertes Flächenelement (152) der Fotoleiterschicht (74) zugeordnet ist,
die Fotoleiterschicht (74) und eine ein vorgegebenes Bezugspotential führende Elektrodenschicht (72) in einem Schichtsystem (60) enthalten sind,
und daß die folgenden Schritte ausgeführt werden:
S1) die Flächenelemente (152 bis 158) werden auf ein negatives Anfangspotential (VA) geladen (Schritt S1),
S2) die Flächenelemente (152 bis 158) werden unterschiedlich derart belichtet, daß nach dem Belichten das vierte Flächenelement (152) ein viertes Potential (VB2) hat, das dritte Flächenelement (154) ein gegenüber dem vierten Potential (VB2) betragsmäßig höheres drittes Potential (VR2), das zweite Flächenelement (158) ein gegenüber dem dritten Potential (VR2) betragsmäßig höheres zweites Potential (VW2) und das erste Flächenelement (156) ein gegenüber dem zweiten Potential (VW2) betragsmäßig höheres erstes Potential (VK2) hat (Schritt S2),
S3) die Flächenelemente (152 bis 158) werden mit Farbpartikeln der ersten Farbe (K) entwickelt (Schritt S3),
wobei auf dem ersten Flächenelement (156) positiv geladene Farbpartikel der ersten Farbe (K) unter VerWendung einer ersten Hilfselektrode (120) abgelagert werden, die ein erstes Hilfspotential (VBIAS3) hat, das betragsmäßig höher als das momentane Potential (VW3) auf dem zweiten Flächenelement (158) und betragsmäßig niedriger als das momentane Potential (VK3) auf dem ersten Flächenelement (156) ist,
S4) die Flächenelemente (152 bis 158) werden mit Farbpartikeln der vierten Farbe (3) entwickelt (Schritt 34),
wobei auf dem vierten Flächenelement (152) negativ geladene Farbpartikel der vierten Farbe (3) unter Verwendung einer zweiten Hilfselektrode (122) abgelagert werden, die ein zweites Hilfspotential (VBIAS4) hat, das betragsmäßig höher als das momentane Potential (VB4) auf dem vierten Flächenelement (152) und betragsmäßig niedriger als das momentane Potential (VR4) auf dem dritten Flächenelement (154) ist,
S6) die Flächenelemente (152 bis 158) werden nahe einer Lichtquelle (88) mit etwa gleichmäßiger Lichtverteilung angeordnet (Schritt S6),
wobei das mit Farbpartikeln bedeckte erste Flächenelement (156) und das mit Farbpartikeln bedeckte vierte Flächenelement (152) erheblich weniger belichtet werden als das nicht bedeckte zweite Flächenelement (158) und das nicht bedeckte dritte Flächenelement (154),
und wobei das momentane Potential (VR6) auf dem dritten Flächenelement (154) betragsmäßig auf ein Potential (VR6) verringert wird, das betragsmäßig niedriger als das momentane Potential (VB6) auf dem vierten Flächenelement (152) ist,
S7) die Flächenelemente (152 bis 158) werden mit Farbpartikeln der dritten Farbe (R) entwickelt (Schritt S7)
wobei auf dem dritten Flächenelement (154) negativ geladene Farbpartikel der dritten Farbe (R) unter Verwendung einer dritten Hilfselektrode (124) abgelagert werden, die ein drittes Hilfspotential (VBIAS7) hat, das betragsmäßig höher als das momentane Potential (VR7) auf dem dritten Flächenelement (154) und betragsmäßig niedriger als das momentane Potential (VB7) auf dem vierten Flächenelement (152) und als das momentane Potential (VW7) auf dem zweiten Flächenelement (158) ist.

3. Verfahren nach Anspruch 1, **dadurch gekennzeichnet, daß** das Druckbild (140) mindestens ein erstes Bildelement (146) einer ersten Farbe (K), mindestens ein drittes Bildelement (144) einer dritten Farbe (R) und mindestens ein viertes Bildelement (142) einer vierten Farbe (B) enthält,
dem ersten Bildelement (146) ein erstes Flächenelement (156) einer Fotoleiterschicht (74) zugeordnet ist, dem dritten Bildelement (144) ein drittes Flächenelement (154) und dem vierten Bildelement (142) ein viertes Flächenelement (152) der Fotoleiterschicht (74) zugeordnet ist,
die Fotoleiterschicht (74) und eine ein vorgegebenes Bezugspotential führende Elektrodenschicht (72) in einem Schichtsystem (60) enthalten sind,
und daß die folgenden Schritte ausgeführt werden:
S1) die Flächenelemente (152 bis 156) werden auf ein negatives Anfangspotential (VA) geladen (Schritt S1),
S2) die Flächenelemente (152 bis 156) werden unterschiedlich derart belichtet, daß nach dem Belichten das vierte Flächenelement (152) ein viertes Potential (VB2) hat, das dritte Flächenelement (154) ein gegenüber dem vierten Potential (VB2) betragsmäßig höheres drittes Potential (VR2), und das erste Flächenelement (156) ein gegenüber dem dritten Potential (VR2) betragsmäßig höheres erstes Potential (VK2) hat (Schritt S2),
S3) die Flächenelemente (152 bis 156) werden mit Farbpartikeln der ersten Farbe (K) entwickelt (Schritt S3),
wobei auf den ersten Flächenelement (156) positiv geladene Farbpartikel der ersten Farbe (K) unter Verwendung einer ersten Hilfselektrode (120) abgelagert werden, die ein erstes Hilfspotential (VBIAS3) hat, das betragsmäßig höher als das momentane Potential (VR3) auf dem dritten Flächenelement (154) und betragsmäßig niedriger als das momentane Potential (VK3) auf dem ersten Flächenelement (156) ist,
S4) die Flächenelemente (152 bis 156) werden mit Farbpartikeln der vierten Farbe (B) entwickelt (Schritt S4),
wobei auf dem vierten Flächenelement (152) negativ geladene Farbpartikel der vierten Farbe (B) unter Verwendung einer zweiten Hilfselektrode (122) abgelagert werden, die ein zweites Hilfspotential (VBIAS4) hat, das betragsmäßig höher als das momentane Potential (VB4) auf dem vierten Flächenelement (152) und betragsmäßig niedriger als das momentane Potential (VR4) auf dem dritten Flächenelement (154) ist,
S6) die Flächenelemente (152 bis 156) werden nahe einer Lichtquelle (88) mit etwa gleichmäßiger Lichtverteilung angeordnet (Schritt S6),
wobei das mit Farbpartikeln bedeckte erste Flächenelement (156) und das mit Farbpartikeln bedeckte vierte Flächenelement (152) erheblich weniger belichtet werden als das nicht bedeckte dritte Flächenelement (154),
und wobei das momentane Potential (VR6) auf dem dritten Flächenelement (154) betragsmäßig auf ein Potential (VR6) verringert wird, das betragsmäßig niedriger als das momentane Potential (VB6) auf dem vierten Flächenelement (152) ist,
S7) die Flächenelemente (152 bis 156) werden mit Farbpartikeln der dritten Farbe (R) entwickelt (Schritt S7),
wobei auf dem dritten Flächenelement (154) negativ geladene Farbpartikel der dritten Farbe (R) unter Verwendung einer dritten Hilfselektrode (124) abgelagert werden, die ein drittes Hilfspotential (VBIAS7) hat, das betragsmäßig höher als das momentane Potential (VR7) auf dem dritten Flächenelement (154) und betragsmäßig niedriger als das momentane Potential (VB7) auf dem vierten Flächenelement (152) ist.

4. Verfahren nach Anspruch 2 oder 3, **dadurch gekennzeichnet, daß** das Druckbild (140) mindestens ein weiteres Bildelement einer weitern Farbe enthält,
das weitere Bildelement einem weiteren Flächenelement der Fotoleiterschicht (74) zugeordnet ist,
das weitere Flächenelement auf das Anfangspotential (VA) geladen wird (Schritt S1),
das weitere Flächenelement beim unterschiedlichen Belichten derart belichtet wird, daß es nach dem Belichten ein weiteres Potential hat, das betragsmäßig höher als das dritte Potential (VR2) und betragsmäßig niedriger als das zweite Potential (VW2) bzw. das erste Potential (VK2) ist (Schritt S2),
daß bei einem mehrmaligen Anordnen der Flächenelemente (152 bis 158) nahe der Lichtquelle (88) bzw. nahe einer jeweiligen Lichtquelle das nicht bedeckte weitere Flächenelement jeweils erheblich mehr belichtet wird als mit Farbpartikeln bedeckte Flächenelemente,
wobei das Potential auf dem weiteren Flächenelement beim jeweiligen Anordnen betragsmäßig verringert wird,
und daß die Flächenelemente mit Farbpartikeln der weiteren Farbe entwickelt werden,
wobei auf dem weiteren Flächenelement negativ geladene Farbpartikel der weiteren Farbe unter Verwendung einer weiteren Hilfselektrode abgelagert werden, die ein weiteres Hilfspotential hat, das betragsmäßig höher als das momentane Potential auf dem weiteren Flächenelement und betragsmäßig niedriger als die momentanen Potentiale auf den anderen Flächenelementen ist.

5. Verfahren nach einem der Ansprüche 1 bis 4, **dadurch gekennzeichnet, daß** die abgelagerten Farbpartikel positiver Polarität auf eine negative Polarität umgeladen werden (Schritt S8).

6. Verfahren nach Anspruch 1, **dadurch gekennzeichnet, daß** das Druckbild (140) mindestens ein erstes Bildelement (146) einer ersten Farbe (K), mindestens ein zweites Bildelement (148) mit der Farbe (W) des Trägers (18), mindestens ein drittes Bildelement (144) einer dritten Farbe (R) und mindestens ein viertes Bildelement (142) einer vierten Farbe (B) enthält,
dem ersten Bildelement (146) ein erstes Flächenelement (156) einer Fotoleiterschicht (74) zugeordnet ist, dem zweiten Bildelement (148) ein zweites Flächenelement (158), dem dritten Bildelement (144) ein drittes Flächenelement (154) und dem vierten Bildelement (142) ein viertes Flächenelement (152) der Fotoleiterschicht (74) zugeordnet ist,
die Fotoleiterschicht (74) und eine ein vorgegebenes Bezugspotential führende Elektrodenschicht (72) in einem Schichtsystem (60) enthalten sind,
und daß die folgenden Schritte ausgeführt werden:
S1) die Flächenelemente (152 bis 158) werden auf ein positives Anfangspotential (VA') geladen (Schritt S1'),
S2) die Flächenelemente (152 bis 158) werden unterschiedlich derart belichtet, daß nach dem Belichten das vierte Flächenelement (152) ein viertes Potential (VB2') hat, das dritte Flächenelement (154) ein gegenüber dem vierten Potential (VB2') betragsmäßig höheres drittes Potential (VR2'), das zweite Flächenelement (158) ein gegenüber dem dritten Potential (VR2') betragsmäßig höheres zweites Potential (VW2') und das erste Flächenelement (156) ein gegenüber dem zweiten Potential (VW2') betragsmäßig höheres erstes Potential (VK2') hat (Schritt S2'),
S3) die Flächenelemente (152 bis 158) werden mit Farbpartikeln der ersten Farbe (K) entwickelt (Schritt S3'),
wobei auf dem ersten Flächenelement (156) negativ geladene Farbpartikel der ersten Farbe (K) unter Verwendung einer ersten Hilfselektrode (120) abgelagert werden, die ein erstes Hilfspotential (VBIAS3') hat das betragsmäßig höher als das momentane Potential (VW3') auf dem zweiten Flächenelement (158) und betragsmäßig niedriger als das momentane Potential (VK3') auf dem ersten Flächenelement (156) ist,
S4) die Flächenelemente (152 bis 158) werden mit Farbpartikeln der vierten Farbe (B) entwickelt (Schritt S4'),
wobei auf dem vierten Flächenelement (152) positiv geladene Farbpartikel der vierten Farbe (3) unter Verwendung einer zweiten Hilfselektrode (122) abgelagert werden, die ein zweites Hilfspctential (VBIAS4') hat, das betragsmäßig höher als das momentane Potential (VB4') auf dem vierten Flächeneiement (152) und betragsmäßig niedriger als das momentane Potential (VR4') auf dem dritten Flächenelement (154) ist,
S6) die Flächenelemente (152 bis 158) werden nahe einer Lichtquelle (88) mit etwa gleichmäßiger Lichtverteilung angeordnet (Schritt S6'),
wobei das mit Farbpartikeln bedeckte erste Flächenelement (156) und das mit Farbpartikeln bedeckte vierte Flächenelement (152) erheblich weniger belichtet werden als das nicht bedeckte zweite Flächenelement (158) und das nicht bedeckte dritte Flächenelement (154),
und wobei das momentane Potential (VR6') auf dem dritten Flächenelement (154) betragsmäßig auf ein Potential (VR6') verringert wird, das betragsmäßig niedriger als das momentane Potential (VB6') auf dem vierten Flächenelement (152) ist,
S7) die Flächenelemente (152 bis 158) werden mit Farbpartikeln der dritten Farbe (R) entwickelt (Schritt S7'),
wobei auf dem dritten Flächenelement (154) positiv geladene Farbpartikel der dritten Farbe (R) unter Verwendung einer dritten Hilfselektrode (124) abgelagert werden, die ein drittes Hilfspotential (VBIAS7') hat, das betragsmäßig höher als das momentane Potential (VR7') auf dem dritten Flächenelement (154) und betragsmäßig niedriger als das momentane Potential (VB7') auf dem vierten Flächenelement (152) und als das momentane Potential (VW7') auf dem zweiten Flächenelement (158) ist.

7. Verfahren nach Anspruch 1, **dadurch gekennzeichnet, daß** das Druckbild (140) mindestens ein erstes Bildelement (146) einer ersten Farbe (K), mindestens ein drittes Bildelement (144) einer dritten Farbe (R) und mindestens ein viertes Bildelement (142) einer vierten Farbe (3) enthält,
dem ersten Bildelement (146) ein erstes Flächenelement (156) einer Fotoleiterschicht (74) zugeordnet ist, dem dritten Bildelement (144) ein drittes Flächenelement (154) und dem vierten Bildelement (142) ein viertes Flächenelement (152) der Fotoleiterschicht (74) zugeordnet ist,
die Fotoleiterschicht (74) und eine ein vorgegebenes Bezugspotential führende Elektrodenschicht (72) in einem Schichtsystem (60) enthalten sind,
und daß die folgenden Schritte ausgeführt werden:
S1) die Flächenelemente (152 bis 156) werden auf ein positives Anfangspotential (VA') geladen (Schritt S1'),
S2) die Flächenelemente (152 bis 156) werden unterschiedlich derart belichtet, daß nach dem Belichten das vierte Flächenelement (152) ein viertes Potential (VB2') hat, das dritte Flächenelement (154) ein gegenüber dem vierten Potential (VB2') betragsmäßig höheres drittes Potential (VR2'), und das erste Flächenelement (156) ein gegenüber dem dritten Potential (VR2') betragsmäßig höheres erstes Potential (VK2') hat (Schritt S2'),
S3) die Flächenelemente (152 bis 156) werden mit Farbpartikeln der ersten Farbe (K) entwickelt (Schritt S3'),
wobei auf dem ersten Flächenelement (156) negativ geladene Farbpartikel der ersten Farbe (K) unter Verwendung einer ersten Hilfselektrode (120) abgelagert werden, die ein erstes Hilfspotential (VBIAS3') hat, das betragsmäßig höher als das momentane Potential (VR3') auf dem dritten Flächenelement (154) und betragsmäßig niedriger als das momentane Potential (VK3') auf dem ersten Flächenelement (156) ist,
S4) die Flächenelemente (152 bis 156) werden mit Farbpartikeln der vierten Farbe (B) entwickelt (Schritt S4'),
wobei auf dem vierten Flächenelement (152) positiv geladene Farbpartikel der vierten Farbe (B) unter Verwendung einer zweiten Hilfselektrode (122) abgelagert werden, die ein zweites Hilfspotential (VBIAS4') hat, das betragsmäßig höher als das momentane Potential (VB4') auf dem vierten Flächenelement (152) und betragsmäßig niedriger als das momentane Potential (VR4') auf dem dritten Flächenelement (154) ist,
S6) die Flächenelemente (152 bis 156) werden nahe einer Lichtquelle (88) mit etwa gleichmäßiger Lichtverteilung angeordnet (Schritt S6'),
wobei das mit Farbpartikeln bedeckte erste Flächenelement (156) und das mit Farbpartikeln bedeckte vierte Flächenelement (152) erheblich weniger belichtet werden als das nicht bedeckte dritte Flächenelement (154),
und wobei das momentane Potential (VR6') auf dem dritten Flächenelement (154) betragsmäßig auf ein Potential (VR6') verringert wird, das betragsmäßig niedriger als das momentane Potential (VB6') auf dem vierten Flächenelement (152) ist,
S7) die Flächenelemente (152 bis 156) werden mit Farbpartikeln der dritten Farbe (R) entwickelt (Schritt S7'),
wobei auf dem dritten Flächenelement (154) positiv geladene Farbpartikel der dritten Farbe (R) unter Verwendung einer dritten Hilfselektrode (124) abgalagert werden, die ein drittes Hilfspotential (VBIAS7') hat, das betragsmäßig höher als das momentane Potential (VR7') auf dem dritten Flächenelement (154) und betragsmäßig niedriger als das momentane Potential (VB7') auf dem vierten Flächenelement (152) ist.

8. Verfahren nach Anspruch 6 oder 7, **dadurch gekennzeichnet, daß** das Druckbild (140) mindestens ein weiteres Bildelement einer weiteren Farbe enthält,
das weitere Bildelement einem weiteren Flächenelement der Fotoleiterschicht (74) zugeordnet ist,
das weitere Flächenelement auf das Anfangspotential (VA') geladen wird (Schritt S1'),
das weitere Flächenelement beim unterschiedlichen Belichten derart belichtet wird, daß es nach dem Belichten ein weiteres Potential hat, das betragsmäßig höher als das dritte Potential (VR2') und betragsmäßig niedriger als das zweite Potential (VW2') bzw. das erste Potential (VK2') ist (Schritt S2'),
daß bei einem mehrmaligen Anordnen der Flächenelemente (152 bis 158) nahe der Lichtquelle (88) bzw. nahe einer jeweiligen Lichtquelle das nicht bedeckte weitere Flächenelement jeweils erheblich mehr belichtet wird als mit Farbpartikeln bedeckte Flächenelemente,
wobei das Potential auf dem weiteren Flächenelement beim jeweiligen Anordnen betragsmäßig verringert wird,
und daß die Flächenelemente mit Farbpartikeln der weiteren Farbe entwickelt werden,
wobei auf dem weiteren Flächenelement positiv geladene Farbpartikel der weitaren Farbe unter Verwendung einer weiteren Hilfselektrode abgelagert werden, die ein weiteres Hilfspotential hat, das betragsmäßig höher als das momentane Potential auf dem weiteren Flächenelement und betragsmäßig niedriger als die momentanen Potentiale auf den anderen Flächenelementen ist.

9. Verfahren nach einem der Ansprüche 6 bis 8, **dadurch gekennzeichnet, daß** die abgelagerten Farbpartikel negativer Polarität auf eine positive Polarität umgeladen werden (Schritt S8').

10. Verfahren nach einem der vorhergehenden Ansprüche, **dadurch gekennzeichnet, daß** die abgelagerten Farbpartikel im wesentlichen unter Beibehaltung ihrer gegenseitigen Lage von der Fotoleiterschicht (74) auf den Träger (18) übertragen werden.

11. Verfahren nach einem der Ansprüche 1 bis 9, **dadurch gekennzeichnet, daß** die abgelagerten Farbpartikel im wesentlichen unter Beibehaltung ihrer gegenseitigen Lage auf einen Zwischenträger übertragen werden,
und daß die Farbpartikel vom Zwischenträger im wesentlichen unter Beibehaltung ihrer gegenseitigen Lage auf den Träger (18) übertragen werden.

12. Elektrofotografischer Drucker (10), insbesondere zum Durchführen des Verfahrens nach einem der Ansprüche 1 bis 11,
mit einem lichtempfindlichen Schichtsystem (60), das eine ein vorgegebenes Bezugspotential führende Elektrodenschicht (72) und eine Fotoleiterschicht (74) enthält,
mit einer Aufladevorrichtung (78) zum Erzeugen eines Anfangspotentials (VA, VA') auf der Fotoleiterschicht (72),
einer Belichtungseinrichtung (80) zum bildmäßigen Belichten der Fotoleiterschicht (72),
einer ersten Entwicklerstation (82) zum Ablagern von Farbpartikeln einer ersten Polarität und einer ersten Farbe (K) auf das Schichtsystem (60),
einer zweiten Entwicklerstation (84) zum Ablagern von Farbpartikeln der anderen Polarität und einer zweiten Farbe (3) auf das Schichtsystem (60),
mindestens einer Totalbelichtungseinheit (88) zum gleichmäßigen Belichten (60),
und mit mindestens einer weiteren Entwicklerstation (90) zum Ablagern von Farbpartikeln der anderen Polarität und einer weiteren Farbe (R) auf das Schichtsystem (60),
**gekennzeichnet durch** mindestens eine Potentialerhöhungseinrichtung (86) zum betragsmäßigen Erhöhen nur des jeweils betragsmäßig kleinsten Potentials auf dem Schichtsystem (60) nach dem Ablagern von Farbpartikeln.

13. Drucker nach Anspruch 12, **gekennzeichnet durch** eine Umladestation (92) zum Umladen der abgelagerten Farbpartikel der ersten Polarität auf die andere Polarität,
und/oder eine Übertragungseinrichtung (70) zum Übertragen der abgelagerten Farbpartikel vom Schichtsystem auf einen Träger (18),
und/oder eine Löscheinrichtung (94) zum Löschen eines Restladungsbildes auf dem Schichtsystem (60),
und/oder **durch** eine Säuberungseinrichtung (96) zum Reinigen des Schichtsystems (60).

## Claims

1. Method for the electrophotographic printing of a print image (140) with a plurality of colours on a carrier (18),
wherein a layer system (60) is charged to a starting potential (VA),
at least three different potentials (VK2, VR2, VB2), referred to as first, third and fourth potential, are generated on the layer system (60) by image-wise exposure,
the third potential (VR2) having a value that is greater in terms of amount than the fourth potential and the first potential (VK2) having a value that is greater in terms of amount than the third potential (VR2),
in a developing step with colour particles of a first colour (K) and a first polarity, these colour particles are applied onto locations having the first potential (VK3),
in a developing step with colour particles of a fourth colour (B) of the other polarity, these colour particles are applied onto locations having the fourth potential (VB4),
the third potential (VR6) is lowered in terms of amount by uniform exposure to a value below the momentary value of the fourth potential (VB6) that is present after said developing step with colour particles of the fourth colour (B),
and wherein in a developing step with colour particles of a third colour (R) of the other polarity, these colour particles are applied onto locations having the lowered, third potential (VR7),
**characterized in that** the potential on surface elements already covered with colour particles is increased in terms of amount at least once before the uniform exposure (step S5).

2. Method according to claim 1, **characterized in that** the print image (140) contains at least one first image element (146) of a first colour (K), at least one second image element (148) having the colour (W) of the carrier (18), at least one third image element (144) having a third colour (R) and at least one fourth image element (142) having a fourth colour (B),
a first surface element (156) of a photoconductor layer (74) is allocated to the first image element (146), a second surface element (158) is allocated to the second image element (148), a third surface element (154) is allocated to the third image element (144), and a fourth surface element (152) of the photoconductor layer (74) is allocated to the fourth image element (142),
the photoconductor layer (74) and an electrode layer (72) carrying a predetermined reference potential are contained in a layer system (60),
and **in that** the following steps are implemented:
S1) the surface elements (152 to 158) are charged to a negative starting potential (VA) (step S1),
S2) the surface elements (152 to 158) are differently exposed such that, following the exposure, the fourth surface element (152) has a fourth potential (VB2), the third surface element (154) has a third potential (VR2) that is higher in terms of amount compared to the fourth potential (VB2), the second surface element (158) has a second potential (VW2) that is higher in terms of amount compared to the third potential (VR2) and the first surface element (156) has a first potential (VK2) that is higher in terms of amount compared to the second potential (VW2) (step S2),
S3) the surface elements (152 to 158) are developed with colour particles of the first colour (K) (step S3),
wherein positively charged colour particles of the first colour (K) are deposited on the first surface element (156) using a first auxiliary electrode (120) that has a first auxiliary potential (VBIAS3) that is higher in terms of amount than the momentary potential (VW3) on the second surface element (158) and lower in terms of amount than the momentary potential (VK3) on the first surface element (156),
S4) the surface elements (152 to 158) are developed with colour particles of the fourth colour (B) (step S4),
wherein negatively charged colour particles of the fourth colour (B) are deposited on the fourth surface element (152) using a second auxiliary electrode (122) that has a second auxiliary potential (VBIAS4) that is higher in terms of amount than the momentary potential (VB4) on the fourth surface element (152) and is lower in terms of amount than the momentary potential (VR4) on the third surface element (154),
S6) the surface elements (152 to 158) are arranged close to a light source (88) having an approximately uniform light distribution (step S6),
wherein the first surface element (156) covered with colour particles and the fourth surface element (152) covered with colour particles are exposed substantially less than the non-covered, second surface element (158) and the non-covered, third surface element (154),
and wherein the momentary potential (VR6) on the third surface element (154) is reduced in terms of amount to a potential (VR6) that is lower in terms of amount than the momentary potential (VB6) on the fourth surface element (152),
S7) the surface elements (152 to 158) are developed with colour particles of the third colour (R) (step S7),
wherein negatively charged colour particles of the third colour (R) are deposited on the third surface element (154) using a third auxiliary electrode (124) that has a third auxiliary potential (VBIAS7) that is higher in terms of amount than the momentary potential (VR7) on the third surface element (154) and lower in terms of amount than the momentary potential (VB7) on the fourth surface element (152) and than the momentary potential (VW7) on the second surface element (158).

3. Method according to claim 1, **characterized in that** the print image (140) contains at least one first image element (146) of a first colour (K), at least one third image element (144) of a third colour (R) and at least one fourth image element (142) of a fourth colour (B),
a first surface element (156) of a photoconductor layer (74) is allocated to the first image element (146), a third surface element (154) is allocated to the third image element (144) and a fourth surface element (152) of the photoconductor layer (74) is allocated to the fourth image element (142),
the photoconductor layer (74) and an electrode layer (72) carrying a predetermined reference potential are contained in a layer system (60),
and **in that** the following steps are implemented:
S1) the surface elements (152 to 156) are charged to a negative starting potential (VA) (step 81),
S2) the surface elements (152 to 156) are differently exposed such that, following the exposure, the fourth surface element (152) has a fourth potential (VB2), the third surface element (154) has a third potential (VR2) that is higher in terms of amount compared to the fourth potential (VB2), and the first surface element (156) has a first potential (VK2) that is higher in terms of amount compared to the third potential (VR2) (step S2),
S3) the surface elements (152 to 156) are developed with colour particles of the first colour (K) (step S3),
wherein positively charged colour particles of the first colour (K) are deposited on the first surface element (156) using a first auxiliary electrode (120) that has a first auxiliary potential (VBIAS3) that is higher in terms of amount than the momentary potential (VR3) on the third surface element (154) and lower in terms of amount than the momentary potential (VK3) on the first surface element (156),
S4) the surface elements (152 to 156) are developed with colour particles of the fourth colour (B) (step S4),
wherein negatively charged colour particles of the fourth colour (B) are deposited on the fourth surface element (152) using a second auxiliary electrode (122) that has a second auxiliary potential (VBIAS4) that is higher in terms of amount than the momentary potential (VB4) on the fourth surface element (152) and lower in terms of amount than the momentary potential (VR4) on the third surface element (154),
S6) the surface elements (152 to 156) are arranged close to a light source (88) having an approximately uniform light distribution (step S6),
wherein the first surface element (156) covered with colour particles and the fourth surface element (152) covered with colour particles are exposed substantially less than the non-covered third surface element (154),
and wherein the momentary potential (VR6) on the third surface element (154) is reduced in terms of amount to a potential (VR6) that is lower in terms of amount than the momentary potential (VB6) on the fourth surface element (152),
S7) the surface elements (152 to 156) are developed with colour particles of the third colour (R) (step S7),
wherein negatively charged colour particles of the third colour (R) are deposited on the third surface element (154) using a third auxiliary electrode (124) that has a third auxiliary potential (VBIAS7) that is higher in terms of amount than the momentary potential (VR7) on the third surface element (154) and lower in terms of amount than the momentary potential (VB7) on the fourth surface element (152).

4. Method according to claim 2 or 3, **characterized in that** the print image (140) contains at least one further image element of a further colour,
the further image element being allocated to a further surface element of the photoconductor layer (74),
the further surface element being charged to the starting potential (VA) (step S1),
the further surface element being exposed such given different exposure that, following the exposure, it has a further potential that is higher in terms of amount than the third potential (VR2) and is lower in terms of amount than the second potential (VW2) or, respectively, the first potential (VK2) (step S2),
**in that**, given repeated arranging of the surface elements (152 to 158) close to the light source (88) or, respectively, close to a respective light source, the non-covered further surface element is respectively considerably more exposed than surface elements covered with colour particles,
wherein the potential on the further surface element is reduced in terms of amount, given the respective arranging,
and **in that** the surface elements are developed with colour particles of the further colour,
wherein negatively charged colour particles of the further colour are deposited on the further surface element using a further auxiliary electrode that has a further auxiliary potential that is higher in terms of amount than the momentary potential on the further surface element and lower in terms of amount than the momentary potentials on the other surface elements.

5. Method according to one of the claims 1 to 4, **characterized in that** the deposited colour particles having a positive polarity are recharged to a negative polarity (step S8).

6. Method according to claim 1, **characterized in that** the print image (140) contains at least one first image element (146) of a first colour (K), at least one second image element (148) with the colour (W) of the carrier (18), at least one third image element (144) of a third colour (R) and at least one fourth image element (142) with a fourth colour (B),
a first surface element (156) of a photoconductor layer (74) is allocated to the first image element (146), a second surface element (158) is allocated to the second image element (148), a third surface element (154) is allocated to the third image element (144) and a fourth surface element (152) of the photoconductor layer (74) is allocated to the fourth image element (142),
the photoconductor layer (74) and an electrode layer (72) carrying a predetermined reference potential are contained in a layer system (60),
and **in that** the following steps are implemented:
S1) the surface elements (152 to 158) are charged to a positive starting potential (VA') (step S1')
S2) the surface elements (152 to 158) are differently exposed such that, following the exposure, the fourth surface element (152) has a fourth potential (VB2'), the third surface element (154) has a third potential (VR2') that is higher in terms of amount compared to the fourth potential (VB2'), the second surface element (158) has a second potential (VW2') that is higher in terms of amount compared to the third potential (VR2') and the first surface element (156) has a first potential (VK2') that is higher in terms of amount compared to the second potential (VW2') (step S2'),
S3) the surface elements (152 to 158) are developed with colour particles of the first colour (K) (step S3'),
wherein negatively charged colour particles of the first colour (K) are deposited on the first surface element (156) using a first auxiliary electrode (120) that has a first auxiliary potential (VBIAS3') that is higher in terms of amount than the momentary potential (VW3') on the second surface element (158) and lower in terms of amount than the momentary potential (VK3') on the first surface element (156),
S4) the surface elements (152 to 158) are developed with colour particles of the fourth colour (B) (step S4'),
wherein positively charged colour particles of the fourth colour (B) are deposited on the fourth surface element (152) using a second auxiliary electrode (122) that has a second auxiliary potential (VBIAS4') that is higher in terms of amount than the momentary potential (VB4') on the fourth surface element (152) and lower in terms of amount than the momentary potential (VR4') on the third surface element (154),
S6) the surface elements (152 to 158) are arranged close to a light source (88) having an approximately uniform light distribution (step S6'),
wherein the first surface element (156) covered with colour particles and the fourth surface element (152) covered with colour particles are exposed substantially less than the non-covered second surface element (158) and the non-covered third surface element (154),
and wherein the momentary potential (VR6') on the third surface element (154) is reduced in terms of amount to a potential (VR6') that is lower in terms of amount than the momentary potential (VB6') on the fourth surface element (152),
S7) the surface elements (152 to 158) are developed with colour particles of the third colour (R) (step S7'),
wherein positively charged colour particles of the third colour (R) are deposited on the third surface element (154) using a third auxiliary electrode (124) that has a third auxiliary potential (VBIAS7') that is higher in terms of amount than the momentary potential (VR7') on the third surface element (154) and lower in terms of amount than the momentary potential (VB7') on the fourth surface element (152) and than the momentary potential (VW7') on the second surface element (158).

7. Method according to claim 1, **characterized in that** the print image (140) contains at least one first image element (146) of a first colour (K), at least one third image element (144) of a third colour (R) and at least one fourth image element (142) with a fourth colour (B),
a first surface element (156) of a photoconductor layer (74) is allocated to the first image element (146), a third surface element (154) is allocated to the third image element (144) and a fourth surface element (152) of the photoconductor layer (74) is allocated to the fourth image element (142),
the photoconductor layer (74) and an electrode layer (72) carrying a predetermined reference potential are contained in a layer system (60),
and **in that** the following steps are implemented:
S1) the surface elements (152 to 156) are charged to a positive starting potential (VA') (step S1')
S2) the surface elements (152 to 156) are differently exposed such that, following the exposure, the fourth surface element (152) has a fourth potential (VB2'), the third surface element (154) has a third potential (VR2') that is higher in terms of amount compared to the fourth potential (VB2'), and the first surface element (156) has a first potential (VK2') that is higher in terms of amount compared to the third potential (VR2') (step S2'),
S3) the surface elements (152 to 156) are developed with colour particles of the first colour (K) (step S3'),
wherein negatively charged colour particles of the first colour (K) are deposited on the first surface element (156) using a first auxiliary electrode (120) that has a first auxiliary potential (VBIAS3') that is higher in terms of amount than the momentary potential (VR3') on the third surface element (154) and lower in terms of amount than the momentary potential (VK3') on the first surface element (156),
S4) the surface elements (152 to 156) are developed with colour particles of the fourth colour (B) (step S4'),
wherein positively charged colour particles of the fourth colour (B) are deposited on the fourth surface element (152) using a second auxiliary electrode (122) that has a second auxiliary potential (VBIAS4') that is higher in terms of amount than the momentary potential (VB4') on the fourth surface element (152) and lower in terms of amount than the momentary potential (VR4') on the third surface element (154),
S6) the surface elements (152 to 156) are arranged close to a light source (88) having an approximately uniform light distribution (step S6'),
wherein the first surface element (156) covered with colour particles and the fourth surface element (152) covered with colour particles are exposed substantially less than the non-covered third surface element (154),
and wherein the momentary potential (VR6') on the third surface element (154) is reduced in terms of amount to a potential (VR6') that is lower in terms of amount than the momentary potential (VB6') on the fourth surface element (152),
S7) the surface elements (152 to 156) are developed with colour particles of the third colour (R) (step S7'),
wherein positively charged colour particles of the third colour (R) are deposited on the third surface element (154) using a third auxiliary electrode (124) that has a third auxiliary potential (VBIAS7') that is higher in terms of amount than the momentary potential (VR7') on the third surface element (154) and lower in terms of amount than the momentary potential (VB7') on the fourth surface element (152).

8. Method according to claim 6 or 7, **characterized in that** the print image (140) contains at least one further image element of a further colour,
the further image element is allocated to a further surface element of the photoconductor layer (74),
the further surface element is charged to the starting potential (VA') (step S1'),
the further surface element is exposed such given different exposure that, following the exposure, it has a further potential that is higher in terms of amount than the third potential (VR2') and is lower in terms of amount than the second potential (VW2') or, respectively, the first potential (VK2') (step S2'),
**in that**, given repeated arranging of the surface elements (152 to 158) close to the light source (88) or, respectively, close to a respective light source, the non-covered further surface element is respectively considerably more exposed than surface elements covered with colour particles,
wherein the potential on the further surface element is reduced in terms of amount, given the respective arranging,
and **in that** the surface elements are developed with colour particles of the further colour,
wherein positively charged colour particles of the further colour are deposited on the further surface element using a further auxiliary electrode that has a further auxiliary potential that is higher in terms of amount than the momentary potential on the further surface element and lower in terms of amount than the momentary potentials on the other surface elements.

9. Method according to one of the claims 6 to 8, **characterized in that** the deposited colour particles of negative polarity are recharged to a positive polarity (step S8').

10. Method according to one of the preceding claims, **characterized in that** the deposited colour particles are transferred onto the carrier (18) from the photoconductor layer (74), while essentially retaining their mutual positions.

11. Method according to one of the claims 1 to 9, **characterized in that** the deposited colour particles are transferred onto an intermediate carrier, while essentially retaining their mutual positions,
and **in that** the colour particles are transferred from the intermediate carrier onto the carrier (18), while essentially retaining their mutual positions.

12. Electrophotographic printer (10), particularly for implementing the method according to one of the claims 1 to 11,
having a light-sensitive layer system (60) that contains an electrode layer (72) carrying a predetermined reference potential and a photoconductor layer (74),
having a charging means (78) for generating a starting potential (VA, VA') on the photoconductor layer (72),
an exposure means (80) for the image-wise exposure of the photoconductor layer (72),
a first developer station (82) for depositing colour particles of a first polarity and a first colour (K) onto the layer system (60),
a second developer station (84) for depositing colour particles of the other polarity and a second colour (B) onto the layer system (60),
at least one total exposure unit (88) for uniform exposure (60),
and having at least one further exposure unit (90) for depositing colour particles of the other polarity and a further colour (R) onto the layer system (60),
**characterized by** at least one potential increasing means (86) for the amount-wise increase of only the respectively lowest potential in terms of amount on the layer system (60), after deposition of colour particles.

13. Printer according to claim 12, **characterized by** a recharging station (92) for charging the deposited colour particles of the first polarity to the other polarity,
and/or a transfer means (70) for transferring the deposited colour particles from the layer system onto a carrier (18),
and/or an erase means (94) for erasing a residual charge image on the layer system (60),
and/or by a cleaning means (96) for cleaning the layer system (60).

## Revendications

1. Procédé d'impression électrophotographique d'une image d'impression (140) polychrome sur un support (18),
dans lequel un système de couches (60) est chargé à un potentiel de départ (VA),
dans lequel, sur le système de couches (60), il est généré par illumination conforme à l'image au moins trois potentiels différents (VK2, VR2, VB2), désignés par premier, troisième et quatrième potentiel,
le troisième potentiel (VR2) étant supérieur en valeur absolue au quatrième potentiel(VB2), et le premier potentiel (VK2) étant supérieur en valeur absolue au troisième potentiel (VR2),
dans lequel, dans une étape de développement avec des pigments colorés d'une première couleur (K) et d'une première polarité, ces pigments colorés sont déposés en des endroits chargés au premier potentiel (VK3),
dans lequel, dans une étape de développement avec des pigments colorés d'une quatrième couleur (B) et de l'autre polarité, ces pigments colorés sont déposés en des endroits chargés au quatrième potentiel (VB4),
dans lequel le troisième potentiel (VR6) est réduit par illumination uniforme à une valeur inférieure en valeur absolue à la valeur instantanée du quatrième potentiel (VB6), lequel est présent après ladite étape de développement avec des pigments colorés de la quatrième couleur (B),
et dans lequel, dans une étape de développement avec des pigments colorés d'une troisième couleur (R) et de l'autre polarité, ces pigments colorés sont déposés en des endroits chargés au troisième potentiel diminué (VR7),
**caractérisé en ce que**, au moins une fois avant l'illumination uniforme, le potentiel d'éléments de surface déjà recouverts de pigments colorés est augmenté en valeur absolue (étape S5).

2. Procédé selon la revendication 1, **caractérisé en ce que** l'image d'impression (140) comporte au moins un premier élément d'image (146) dune première couleur (K), au moins un deuxième élément d'image (148) de la couleur (W) du support (18), au moins un troisième élément d'image (144) d'une troisième couleur (R), et au moins un quatrième élément d'image (142) d'une quatrième couleur (B),
**en ce qu'**un premier élément de surface (156) d'une couche photoconductrice (74) est associé au premier élément d'image (146), un deuxième élément de surface (158) est associé au deuxième élément d'image (148), un troisième élément de surface (154) est associé au troisième élément d'image (144), et un quatrième élément de surface (152) de la couche photoconductrice (74) est associé au quatrième élément d'image (142),
**en ce que** la couche photoconductrice (74) et une couche formant électrode (72) conduisant un potentiel de référence prédéterminé sont contenues dans un système de couches (60),
et **en ce que** les étapes suivantes sont mises en oeuvre :
S1) les éléments de surface (152 à 158) sont chargés à un potentiel de départ négatif (VA) (étape S1),
S2) les éléments de surface (152 à 158) sont illuminés de façon différente, de sorte qu'après l'illumination le quatrième élément de surface (152) est à un quatrième potentiel (VB2), le troisième élément de surface (154) est à un troisième potentiel (VR2) supérieur en valeur absolue au quatrième potentiel (VB2), le deuxième élément de surface (158) est à un deuxième potentiel (VW2) supérieur en valeur absolue au troisième potentiel (VR2), et le premier élément de surface (156) est à un premier potentiel (VK2) supérieur en valeur absolue au deuxième potentiel (VW2) (étape S2),
S3) les éléments de surface (152 à 158) sont développés avec des pigments colorés de la première couleur (K) (étape S3),
des pigments colorés de la première couleur (K) chargés positivement étant déposés sur le premier élément de surface (156) en utilisant une première électrode auxiliaire (120) qui est à un premier potentiel auxiliaire (VBIAS3), lequel est supérieur en valeur absolue au potentiel instantané (VW3) sur le deuxième élément de surface (158) et inférieur en valeur absolue au potentiel instantané (VK3) sur le premier élément de surface (156),
S4) les éléments de surface (152 à 158) sont développés avec des pigments colorés de la quatrième couleur (B) (étape S4),
des pigments colorés de la quatrième couleur (B) chargés négativement étant déposés sur le quatrième élément de surface (152) en utilisant une deuxième électrode auxiliaire (122) qui est à un deuxième potentiel auxiliaire (VBIAS4), lequel est supérieur en valeur absolue au potentiel instantané (VB4) sur le quatrième élément de surface (152) et inférieur en valeur absolue au potentiel instantané (VR4) sur le troisième élément de surface (154),
S6) les éléments de surface (152 à 158) sont agencés à proximité d'une source lumineuse (88) dont l'intensité lumineuse est répartie de façon sensiblement uniforme (étape S6),
le premier élément de surface (156) recouvert de pigments colorés et le quatrième élément de surface (152) recouvert de pigments colorés étant bien moins illuminés que le deuxième élément de surface (158) non recouvert et le troisième élément de surface (154) non recouvert,
et le potentiel instantané (VR6) sur le troisième élément de surface (154) étant réduit en valeur absolue à un potentiel (VR6) qui est inférieur en valeur absolue au potentiel instantané (VB6) sur le quatrième élément de surface (152),
S7) les éléments de surface (152 à 158) sont développés avec des pigments colorés de la troisième couleur (R) (étape S7)
des pigments colorés de la troisième couleur (R) chargés négativement étant déposés sur le troisième élément de surface (154) en utilisant une troisième électrode auxiliaire (124) qui est à un troisième potentiel auxiliaire (VBIAS7), lequel est supérieur en valeur absolue au potentiel instantané (VR7) sur le troisième élément de surface (154), et inférieur en valeur absolue au potentiel instantané (VB7) sur le quatrième élément de surface (152) et au potentiel instantané (VW7) sur le deuxième élément de surface (158).

3. Procédé selon la revendication 1, **caractérisé en ce que** l'image d'impression (140) comporte au moins un premier élément d'image (146) d'une première couleur (K), au moins un troisième élément d'image (144) d'une troisième couleur (R), et au moins un quatrième élément d'image (142) d'une quatrième couleur (B),
**en ce qu'**un premier élément de surface (156) d'une couche photoconductrice (74) est associé au premier élément d'image (146), un troisième élément de surface (154) est associé au troisième élément d'image (144), et un quatrième élément de surface (152) de la couche photoconductrice (74) est associé au quatrième élément d'image (142),
**en ce que** la couche photoconductrice (74) et une couche formant électrode (72) conduisant un potentiel de référence prédéterminé sont contenues dans un système de couches (60),
et **en ce que** les étapes suivantes sont mises en oeuvre :
S1) les éléments de surface (152 à 156) sont chargés à un potentiel de départ négatif (VA) (étape S1),
S2) les éléments de surface (152 à 156) sont illuminés de façon différente, de sorte qu'après l'illumination le quatrième élément de surface (152) est à un quatrième potentiel (VB2), le troisième élément de surface (154) est à un troisième potentiel (VR2) supérieur en valeur absolue au quatrième potentiel (VB2), et le premier élément de surface (156) est à un premier potentiel (VK2) supérieur en valeur absolue au troisième potentiel (VR2) (étape S2),
S3) les éléments de surface (152 à 156) sont développés avec des pigments colorés de la première couleur (K) (étape S3),
des pigments colorés de la première couleur (K) chargés positivement étant déposés sur le premier élément de surface (156) en utilisant une première électrode auxiliaire (120) qui est à un premier potentiel auxiliaire (VBIAS3), lequel est supérieur en valeur absolue au potentiel instantané (VR3) sur le troisième élément de surface (154) et inférieur en valeur absolue au potentiel instantané (VK3) sur le premier élément de surface (156),
S4) les éléments de surface (152 à 156) sont développés avec des pigments colorés de la quatrième couleur (B) (étape S4),
des pigments colorés de la quatrième couleur (B) chargés négativement étant déposés sur le quatrième élément de surface (152) en utilisant une deuxième électrode auxiliaire (122) qui est à un deuxième potentiel auxiliaire (VBIAS4), lequel est supérieur en valeur absolue au potentiel instantané (VB4) sur le quatrième élément de surface (152) et inférieur en valeur absolue au potentiel instantané (VR4) sur le troisième élément de surface (154),
S6) les éléments de surface (152 à 156) sont agencés à proximité d'une source lumineuse (88) dont l'intensité lumineuse est répartie de façon sensiblement uniforme (étape S6),
le premier élément de surface (156) recouvert de pigments colorés et le quatrième élément de surface (152) recouvert de pigments colorés étant bien moins illuminés que le troisième élément de surface (154) non recouvert,
et le potentiel instantané (VR6) sur le troisième élément de surface (154) étant réduit en valeur absolue à un potentiel (VR6) qui est inférieur en valeur absolue au potentiel instantané (VB6) sur le quatrième élément de surface (152),
S7) les éléments de surface (152 à 156) sont développés avec des pigments colorés de la troisième couleur (R) (étape S7)
des pigments colorés de la troisième couleur (R) chargés négativement étant déposés sur le troisième élément de surface (154) en utilisant une troisième électrode auxiliaire (124) qui est à un troisième potentiel auxiliaire (VBIAS7), lequel est supérieur en valeur absolue au potentiel instantané (VR7) sur le troisième élément de surface (154) et inférieur en valeur absolue au potentiel instantané (VB7) sur le quatrième élément de surface (152).

4. Procédé selon la revendication 2 ou 3, **caractérisé en ce que** l'image d'impression (140) comporte au moins un autre élément d'image d'une autre couleur,
**en ce que** l'autre élément d'image est associé à un autre élément de surface de la couche photoconductrice (74),
**en ce que** l'autre élément de surface est chargé au potentiel de départ (VA) (étape S1),
**en ce que** l'autre élément de surface est illuminé de façon différente, de sorte qu'après l'illumination il est à un autre potentiel qui est supérieur en valeur absolue au troisième potentiel (VR2) et inférieur en valeur absolue au deuxième potentiel instantané (VW2) ou au premier potentiel (VK2) (étape S2),
**en ce que**, larsque l'on agence à plusieurs reprises des éléments de surface (152 à 158) à proximité de la source lumineuse (88) ou d'une source lumineuse correspondante, l'autre élément de surface non recouvert est à chaque fois bien plus illuminé que les éléments de surface recouverts de pigments colorés,
le potentiel sur l'autre élément de surface dans l'agencement correspondant est réduit en valeur absolue,
et **en ce que** les éléments de surface sont développés avec des pigments colorés de l'autre couleur, des pigments colorés de l'autre couleur chargés négativement étant déposés sur l'autre élément de surface en utilisant une autre électrode auxiliaire qui est à un autre potentiel auxiliaire, lequel est supérieur en valeur absolue au potentiel instantané sur l'autre élément de surface et inférieur en valeur absolue au potentiel instantané sur les autres éléments de surface.

5. Procédé selon l'une des revendications 1 à 4, **caractérisé** en ce les pigments colorés déposés de polarité positive sont changés en polarité négative (étape S8).

6. Procédé selon la revendication 1, **caractérisé en ce que** l'image d'impression (140) comporte au moins un premier élément d'image (146) dune première couleur (K), au moins un deuxième élément d'image (148) de la couleur (W) du support (18), au moins un troisième élément d'image (144) d'une troisième couleur (R), et au moins un quatrième élément d'image (142) dune quatrième couleur (B),
**en ce qu'**un premier élément de surface (156) dune couche photoconductrice (74) est associée au premier élément d'image (146), un deuxième élément de surface (158) est associé au deuxième élément d'image (148), un troisième élément de surface (154) est associé au troisième élément d'image (144), et un quatrième élément de surface (152) de la couche photoconductrice (74) est associé au quatrième élément d'image (142),
**en ce que** la couche photoconductrice (74) et une couche formant électrode (72) conduisant un potentiel de référence prédéterminé sont contenues dans un système de couches (60),
et **en ce que** les étapes suivantes sont mises en oeuvre :
S1) les éléments de surface (152 à 158) sont chargés à un potentiel de départ positif (VA') (étape S1'),
S2) les éléments de surface (152 à 158) sont illuminés de façon différente, de sorte qu'après l'illumination le quatrième élément de surface (152) est à un quatrième potentiel (VB2'), le troisième élément de surface (154) est à un quatrième potentiel (VB2') supérieur en valeur absolue au quatrième potentiel (VB2'), le deuxième élément de surface (158) est à un deuxième potentiel (VW2') supérieur en valeur absolue au troisième potentiel (VR2') et le premier élément de surface (156) est à un premier potentiel (VK2') supérieur en valeur absolue au deuxième potentiel (VW2') (étape S2'),
S3) les éléments de surface (152 à 158) sont développés avec des pigments colorés de la première couleur (K) (étape S3'),
des pigments colorés de la première couleur (K) chargés négativement étant déposés sur le premier élément de surface (156) en utilisant une première électrode auxiliaire (120) qui est à un premier potentiel auxiliaire (VBIAS3'), lequel est supérieur en valeur absolue au potentiel instantané (VW3') sur le deuxième élément de surface (158) et inférieur en valeur absolue au potentiel instantané (VK3') sur le premier élément de surface (156),
S4) les éléments de surface (152 à 158) sont développés avec des pigments colorés de la quatrième couleur (B) (étape S4'),
des pigments colorés de la quatrième couleur (B) chargés positivement étant déposés sur le quatrième élément de surface (152) en utilisant une deuxième électrode auxiliaire (122) qui est à un deuxième potentiel auxiliaire (VBIAS4'), lequel est supérieur en valeur absolue au potentiel instantané (VB4') sur le quatrième élément de surface (152) et inférieur en valeur absolue au potentiel instantané (VR4') sur le troisième élément de surface (154),
S6) les éléments de surface (152 à 158) sont agencés à proximité d'une source lumineuse (88) dont l'intensité lumineuse est répartie de façon sensiblement uniforme (étape S6'),
le premier élément de surface (156) recouvert de pigments colorés et le quatrième élément de surface (152) recouvert de pigments colorés étant bien moins illuminés que le deuxième élément de surface (158) non recouvert et le troisième élément de surface (154) non recouvert,
et le potentiel instantané (VR6') sur le troisième élément de surface (154) étant réduit en valeur absolue à un potentiel (VR6') qui est inférieur en valeur absolue au potentiel instantané (VB6') sur le quatrième élément de surface (152),
S7) les éléments de surface (152 à 158) sont développés avec des pigments colorés de la troisième couleur (R) (étape S7'),
des pigments colorés de la troisième couleur (R) chargés positivement étant déposés sur le troisième élément de surface (154) en utilisant une troisième électrode auxiliaire (124) qui est à un troisième potentiel auxiliaire (VBIAS7'), lequel est supérieur en valeur absolue au potentiel instantané (VR7') sur le troisième élément de surface (154) et inférieur en valeur absolue au potentiel instantané (VB7') sur le quatrième élément de surface (152) et au potentiel instantané (VW7') sur le deuxième élément de surface (158).

7. Procédé selon la revendication 1, **caractérisé en ce que** l'image d'impression (140) comporte au moins un premier élément d'image (146) d'une première couleur (K), au moins un troisième élément d'image (144) d'une troisième couleur (R), et au moins un quatrième élément d'image (142) dune quatrième couleur (B),
**en ce qu'**un premier élément de surface (156) d'une couche photoconductrice (74) est associé au premier élément d'image (146), un troisième élément de surface (154) est associé au troisième élément d'image (144), et un quatrième élément de surface (152) de la couche photoconductrice (74) est associé au quatrième élément d'image (142),
**en ce que** la couche photoconductrice (74) et une couche formant électrode (72) conduisant un potentiel de référence prédéterminé sont contenues dans un système de couches (60),
et **en ce que** les étapes suivantes sont mises en oeuvre :
S1) les éléments de surface (152 à 156) sont chargés à un potential de départ positif (VA') (étape S1'),
S2) les éléments de surface (152 à 156) sont illuminés de façon différente, de sorte qu'après l'illumination le quatrième élément de surface (152) est à un quatrième potentiel (VB2'), le troisième élément de surface (154) est à un troisième potentiel (VR2') supérieur en valeur absolue au quatrième potentiel (VB2'), et le premier élément de surface (156) est à un premier potentiel (VK2') supérieur en valeur absolue au troisième potentiel (VR2') (étape S2'),
S3) les éléments de surface (152 à 156) sont développés avec des pigments colorés de la première couleur (K) (étape S3'),
des pigments colorés de la première couleur (K) chargés négativement étant déposés sur le premier élément de surface (156) en utilisant une première électrode auxiliaire (120) qui est à un premier potentiel auxiliaire (VBIAS3'), lequel est supérieur en valeur absolue au potentiel instantané (VR3') sur le troisième élément de surface (154) et inférieur en valeur absolue au potentiel instantané (VK3') sur le premier élément de surface (156),
S4) les éléments de surface (152 à 156) sont développés avec des pigments colorés de la quatrième couleur (B) (étape S4'),
des pigments colorés de la quatrième couleur (B) chargés positivement étant déposés sur le quatrième élément de surface (152) en utilisant une deuxième électrode auxiliaire (122) qui est à un deuxième potentiel auxiliaire (VBIAS4'), lequel est supérieur en valeur absolue au potentiel instantané (VB4') sur le quatrième élément de surface (152) et inférieur en valeur absolue au potentiel instantané (VR4') sur le troisième élément de surface (154),
S6) les éléments de surface (152 à 156) sont agencés à proximité d'une source lumineuse (88) dont l'intensité lumineuse est répartie de façon sensiblement uniforme (étape S6'),
le premier élément de surface (156) recouvert de pigments colorés et le quatrième élément de surface (152) recouvert de pigments colorés étant bien moins illuminés que le troisième élément de surface (154) non recouvert,
et le potentiel instantané (VR6') sur le troisième élément de surface (154) étant réduit en valeur absolue à un potentiel (VR6') qui est inférieur en valeur absolue au potentiel instantané (VB6') sur le quatrième élément de surface (152),
S7) les éléments de surface (152 à 156) sont développés avec des pigments colorés de la troisième couleur (R) (étape S7'),
des pigments colorés de la troisième couleur (R) chargés positivement étant déposés sur le troisième élément de surface (154) en utilisant une troisième électrode auxiliaire (124) qui est à un troisième potentiel auxiliaire (VBIAS7'), lequel est supérieur en valeur absolue au potentiel instantané (VR7') sur le troisième élément de surface (154) et inférieur en valeur absolue au potentiel instantané (VB7') sur le quatrième élément de surface (152).

8. Procédé selon la revendication 6 ou 7, **caractérisé en ce que** l'image d'impression (140) comporte au moins un autre élément d'image dune autre couleur,
**en ce que** l'autre élément d'image est associé à un autre élément de surface de la couche photoconductrice (74),
**en ce que** l'autre élément de surface est chargé au potentiel de départ (VA') (étape S1'),
**en ce que** l'autre élément de surface est illuminé de façon différente, de sorte qu'après l'illumination il est à un autre potentiel qui est supérieur en valeur absolue au troisième potentiel (VR2') et inférieur en valeur absolue au deuxième potentiel instantané (VW2') ou au premier potentiel (VK2') (étape S2'),
**en ce que**, lorsque l'on agence à plusieurs reprises des éléments surface (152 à 158) à proximité de la source lumineuse (88) ou d'une source lumineuse correspondante, l'autre élément de surface non recouvert est à chaque fois bien plus illuminé que les éléments de surface recouverts de pigments colorés,
le potentiel sur l'autre élément de surface dans l'agencement correspondant est réduit en valeur absolue,
et **en ce que** les éléments de surface sont développés avec des pigments colorés de l'autre couleur, des pigments colorés de l'autre couleur chargés positivement étant déposés sur l'autre élément de surface en utilisant une autre électrode auxiliaire, lequel est à un autre potentiel auxiliaire qui est supérieur en valeur absolue au potentiel instantané sur l'autre élément de surface et inférieur en valeur absolue aux potentiels instantanés sur les autres éléments de surface.

9. Procédé selon l'une des revendications 6 à 8, **caractérisé en ce que** les pigments colorés déposés de polarité négative sont changés en polarité positive (étape S8).

10. Procédé selon l'une des revendications précédentes, **caractérisé en ce que** les pigments colorés déposés sont transférés sur le support (18) en conservant sensiblement leur position mutuelle au regard de la couche photoconductrice (74).

11. Procédé selon l'une des revendications 1 à 9, **caractérisé en ce que** les pigments colorés déposés sont transférés sur un support intermédiaire en conservant leur position mutuelle,
et **en ce que** les pigments colorés sont transférés du support intermédiaire sur le support (18) en conservant sensiblement leur position mutuelle.

12. Appareil d'impression électrophotographique (10), en particulier pour mettre en oeuvre le procédé selon l'une des revendications 1 à 11, comportant :
un système de couches photosensibles (60) qui comporte une couche formant électrode (72) conduisant un potentiel de référence prédéterminé, et une couche photoconductrice (74),
un dispositif de charge (78) pour générer un potentiel de départ (VA, VA') sur la couche photoconductrice (74),
un dispositif d'illumination (80) pour illuminer conformément à une image la couche photoconductrice (74),
une première station de développement (82) pour déposer des pigments colorés d'une première polarité et d'une première couleur (K) sur le système de couches (60),
une deuxième station de développement (84) pour déposer des pigments colorés de l'autre polarité et d'une deuxième couleur (B) sur le système de couches (60),
au moins une unité d'illumination totale (88) pour effectuer une illumination uniforme (60),
et au moins une autre station de développement (90) pour déposer des pigments colorés de l'autre polarité et d'une autre couleur (R) sur le système de couches (60),
**caractérisé par** au moins un dispositif d'élévation de potentiel (86) pour élever en valeur absolue seulement le plus petit potentiel en valeur absolue sur le système de couches (60), après avoir déposé des pigments colorés.

13. Appareil d'impression selon la revendication 12, **caractérisé par** une station d'inversion de polarité (92) pour inverser la polarité des pigments colorés déposés de la première polarité à l'autre polarité,
et/ou par un dispositif de transfert (70) pour transférer les pigments colorés déposés du système de couches sur un support (18),
et/ou par un dispositif d'effacement (94) pour effacer une image latente résiduelle sur le système de couches (60),
et/ou par un dispositif de nettoyage (96) pour nettoyer le système de couches (60).
